# EUROPÄISCHE PATENTSCHRIFT

(11) **EP 2 107 962 B1**
(45) Veröffentlichungstag und Bekanntmachung des Hinweises auf die Patenterteilung: **17.08.2016**
(21) Anmeldenummer: 05774518.4
(22) Anmeldetag: 26.08.2005
(51) Int. Cl.: B26D 7/30

(54) **VORRICHTUNG UND VERFAHREN ZUM PORTIONIEREN**
PORTIONING DEVICE AND METHOD
DISPOSITIF ET PROCEDE DE DIVISION EN PORTIONS

(30) Priorität: 30.08.2004 DE 102004041881
(43) Veröffentlichungstag der Anmeldung: 14.10.2009
(73) Patentinhaber: Anton & Völkl Patente GmbH & Co. KG, 83737 Irschenberg (DE)
(72) Erfinder: Völkl, Thomas, 83052 Bruckmühl (DE)
(74) Vertreter: Weickmann & Weickmann PartmbB
(86) Internationale Anmeldenummer: PCT/EP2005/009250
(87) Internationale Veröffentlichungsnummer: WO 2006/024469

(56) Entgegenhaltungen:
- EP-A- 0 306 012
- EP-A- 0 419 374
- DE-A1- 3 540 904
- US-A- 5 481 466

## Beschreibung

### I. Anwendungsgebiet

Die Erfindung betrifft eine Vorrichtung gemäß dem Oberbegriff des Anspruchs 14 sowie ein Verfahren gemäß dem Oberbegriff des Anspruchs 1 zum gewichtsgenauen Portionieren.

### II. Technischer Hintergrund

Großhandel und Großverbraucher im Lebensmittelbereich, insbesondere Großküchen, Catering-Services, Restaurantketten und ähnliche wünschen, dass vor allem die teueren Lebensmittel wie Fisch und Fleisch, dass die hiervon zur Verfügung gestellten Scheiben bzw. mehrere Scheiben umfassenden Portionen immer das gleiche Gewicht besitzen, wobei möglicherweise nur eine Gewichtstoleranz von ± 3% zugelassen wird, z. B. bei Frischfleisch zum Verkauf in Selbstbedienungs-Einzelhandel mit 500 g Soll-Gewicht.

Das Abtrennen einer Scheibe (ohne Knochen) mit einem bestimmten vorgegebenen Soll-Gewicht von einem großen Muskelstrang aus Fisch oder Fleisch, der einerseits eine inhomogene Konsistenz besitzt und andererseits eine jeweils unterschiedliche Form und Größe, bereitet vor allem im automatisierten Betrieb, bei dem die Erzeugung von z.B. 200 Scheiben pro Minute gefordert wird, erhebliche Probleme.

Bekannt sind hierfür Portioniervorrichtungen und entsprechende Verfahren, bei denen davon ausgegangen wird, dass übereinstimmende Volumina desselben Fleischstückes oder Fischstückes auch das annährend gleiche Gewicht besitzen. Davon ausgehend wird mit dem Schneidgut, welches ja zumindest in Maßen verformbar ist, eine Portionier-Kammer mit vorgegebenen Abmessungen und Volumen vollständig gefüllt und anschließend durch einen Trennschnitt unmittelbar an der offenen Seite des Sackloch-förmigen Portionier-Kammer eine Scheibe vom Schneidgut abgetrennt.

Zur Automatisierung dieses Vorganges wird das strangförmige Schneidgut in einem vorne offenen und hinten durch einen längsbeweglichen Pressstempel verschlossenen Formrohr, welches in Längsrichtung einen konstanten Querschnitt besitzt, eingelegt und durch Vorwärtsschieben des Pressstempels so verpresst, dass daraus ein kürzerer Strang mit gleich bleibendem Querschnitt entsprechend dem Querschnitt des Formrohres entsteht.

Aus diesem Formrohr wird mittels des Pressstempels der Strang aus Schneidgut aus dem vorderen Ende heraus in die sich in der Regel unmittelbar anschließende Portionier-Kammer hineinverlagert, eine Scheibe abgeschnitten, und so fort.

Dabei treten noch eine Vielzahl von Problemen auf, die eine vollständig exakte Einhaltung des Ist-Gewichtes verhindern oder erschweren, die jedoch von den Fleisch- bzw. Fischverarbeitern angestrebt wird, um deren Wareneinsatz zu minimieren und die Gewinnspannen zu sichern.

Die Probleme sind nochmals anders gelagert, wenn es sich um ein Schneidgut aus Knochen und daran befindlichen Fleisch, beispielsweise einem Kotelettstrang, handelt:
Solche Kotelettstränge werden derzeit zerlegt, indem der Kotelettstrang mit seinem V-förmigen Knochen in eine offene Rinne gelegt und am Ende der Rinne Scheiben abgetrennt z. B. mittels eines Messers abgehackt, werden.

Dabei verschiebt das in der Regel schräg angeschliffene Messer beim Eindringen in das Schneidgut, vor allem den harten Knochen, den Strang in Längsrichtung, so dass die Scheiben häufig nicht exakt die gewünschte Soll-Dicke D aufweisen.

Zusätzlich wird die Einhaltung des Soll-Gewichts dadurch erschwert, dass bei dieser Methode der Fleischstrang nicht in Querrichtung vorverpresst ist und keine definierte Umfangskontur besitzt, so dass keine exakte Relation zwischen Dicke D und dem Gewicht der Scheibe existiert. Eine Vorverpressung zur Erzielung eines Stranges mit über die Längserstreckung gleichem Querschnitt ist jedoch wegen der Formhaltigkeit und nicht Verpressbarkeit des Knochens in Querrichtung bisher nicht realisiert worden, zumal die Knochen abhängig von der Größe des Tiers unterschiedliche Form und Größe besitzen.

In diesem Zusammenhang ist ein gattungsgemäßes Schneidverfahren und eine Schneidvorrichtung aus der EP 0 306 012 bekannt, bei der der Fleischstrang - wobei allerdings knochenhaltige Fleischstränge hier nicht erwähnt sind - zunächst in Querrichtung vorverpresst und anschließend in Längsrichtung verpresst wird, bevor danach die Scheibe auf der vom Längspressstempel gegenüberliegenden Seite abgetrennt wird.

Dabei ist es auch bekannt, mittels eines in der Stirnfläche des Längspressstempels vorhandenen Drucksensors den Druck an dem dem Schneidende abgewandten, hinteren Ende im Pressstempel und damit auch im Schneidgut zu ermitteln, der jedoch nicht dem Druck am vorderen, abzutrennenden Ende des Schneidgutes entspricht, da zum einen das Schneidgut begrenzt komprimierbar ist, was über die Länge des Schneidgutes die Druckverhältnisse verändert und vor allem das Schneidgut am vorderen Ende aus dem Formrohr herausgepresst wird und dadurch in dem herausgepressten Teil nicht mehr die Verhältnisse wie innerhalb des Formrohres vorliegen.

Ein weiteres Problem stellt das Trennverfahren dar:
Das Abtrennen mittels eines stabilen Messers trägt die Gefahr des Versatzes des Schneidgutes in Längsrichtung in sich. Ein Durchtrennen des Knochens mittels einer gezahnten Säge, beispielsweise einer Kreissäge oder Bandsäge, bedeutet zum einen eine Verschmutzung der erzielten Scheiben durch Knochenmehl, welches beim Segen entsteht und zum anderen einen relativ hohen Gewichtsverlust, wenn mittels der Säge auch die Durchtrennung des angrenzenden Muskelstranges erfolgt.

Die ohne Verlust mögliche Durchtrennung des Muskelstranges mittels eines scharf geschliffenen Messers würde jedoch zwei getrennte, unabhängige Trennverfahren erfordern, was bisher nicht im automatischen Betrieb und in einer und derselben Maschine an vorgegebenen Längspositionen erfolgt ist.

Denn zusätzlich spielt beim Zertrennen eines solchen knochenhalteigen Fleischstranges auch die Zerlegegeschwindigkeit im automatisierten Massenbetrieb eine erhebliche Rolle.

Die am Beispiel eines knochenhaltigen Fleischstranges beschriebenen Probleme können auch bei einem anderen Schneidgut als Fleisch oder Fisch auftreten, welches ebenfalls aus zwei unterschiedlichen Komponenten, nämlich hartem, formhaltigen Material einerseits und weicherem, nur bedingt oder nicht formhaltigen Material andererseits bestehen. Stellvertretend wird in der vorliegenden Anmeldung jedoch durchgängig nur von "Knochen" und "Fleisch" gesprochen.

### III. Darstellung der Erfindung

### a) Technische Aufgabe

Es ist daher die Aufgabe gemäß der Erfindung, ein Verfahren sowie eine Vorrichtung zur Verfügung zu stellen, die trotz hoher Prozessgeschwindigkeit und geringer Störungsanfälligkeit die Abweichung des Soll-Gewichts der Scheiben mit Knochenanteil bzw. Scheiben-Portionen mit Knochenanteil vom Ist-Gewicht so gering wie möglich hält.

### b) Lösung der Aufgabe

Diese Aufgabe wird durch die Ansprüche 1 und 14 gelöst. Vorteilhafte Ausführungsformen ergeben sich aus den Unteransprüchen.

Durch die Überwachung der physikalischen Verhältnisse, insbesondere des Druckes, in oder nahe dem abzutrennenden Teil des Schneidgutes vor dem Abtrennen der Scheibe, kann erreicht werden, dass die unterstellte Relation zwischen der Dicke der abzutrennenden Scheibe und dem Sollgewicht tatsächlich zutrifft.

Durch das Vorverpressen wenigstens des Fleischanteils des strangförmigen Schneidgutes, vorzugsweise zunächst in Querrichtung und anschließend in Längsrichtung, wird ein zumindest hinsichtlich der Außenkontur des Schneidgutes gleich bleibender Querschnitt des Stranges erreicht, und damit - sofern man von einer nur mäßigen Veränderung der Außenkontur und der Querschnittsfläche des Knochens über die Länge des Stranges ausgeht - ein gleichbleibender Querschnitt des vorverpressten Stranges insgesamt. Dadurch ist sichergestellt, dass gleich dicke Scheiben auch in etwa gleich schwer sind, zumindest jedoch keine zu starken Differenzen von einer zur nächsten gleich dicken Scheibe dabei auftreten.

Wird das Vorverpressen über eine definierte Zeitspanne von insbesondere 5 sec bis 50 sec aufrechterhalten, z. B. mit 1,0 bis 6,0 Bar, so wird eine zumindest über eine gewisse Zeitdauer beständige Verformung des Fleischanteils erzielt, mit der Folge, dass für das anschließende Abtrennen von Scheiben auf einen niedrigeren Vorpressdruck von z. B. 0,2 Bar bis 1,0 Bar übergegangen werden kann, mit der Folge, dass das Herausschieben des Stranges aus dem Formrohr zum Abtrennen der Scheibe nicht unbedingt in Form eines Hineinschiebens und Aufnehmens in einer Portionierkammer erfolgen muss, sondern auch frei auskragende oder nur von einem Gegenstempel stirnseitig gehaltene Frontabschnitte des strangförmigen Schneidgutes Scheiben definierter Dicke abgeschnitten werden können.

Wenn man zusätzlich die Außenkontur des Schneidgutes - vor oder vorzugsweise nach dem Vorverpressen - auf der Knochenseite abtastet, kann die tatsächliche Querschnittsfläche des vorverpressten Stranges bestimmt und damit das spezifische Gewicht eines Längenabschnitts des Stranges ermittelt werden.

In diesem Fall wird jedoch vorzugsweise die vom vorschiebenden Pressstempel beaufschlagte hintere Stirnseite des Stranges aktiv am Pressstempel gehalten, um ein Abheben vom Pressstempel zu verhindern. Dieses Abheben kann geschehen durch das Schneiden des Knochens, wodurch häufig eine Krafteinleitung in den Strang in dessen Längsrichtung erfolgt, was die Scheibendicke undefiniert und unbeabsichtigt verändern würde.

Zusätzlich muss natürlich auch der Pressstempel selbst in seiner Position fixierbar, also sicherbar, sein.

Die Halterung des Stranges am Pressstempel, insbesondere dessen Stempelplatte, kann kraftschlüssig, z. B. durch Ansaugen des Fleischanteils mittels Unterdrucköffnungen an die Pressplatte des Pressstempels, erfolgen, vorzugsweise jedoch formschlüssig:
Indem Klammern oder einfache Zinken von dem Gegenstempel in die Stirnfläche des Fleischanteils des Schneidgutes hinein vorstehen, und zwar vorzugsweise nicht in Vorschubrichtung, sondern schräg hierzu, insbesondere mit den freien Enden gegen den Knochen gerichtet und/oder in den Knochen eingreifen, ebenso vorzugsweise schräg zur Vorschubrichtung, kann das Schneidgut am Pressstempel gehalten werden.

Zum Abtrennen werden Trennwerkzeuge verwendet, die spezifisch zum Abtrennen von Knochen einerseits und Fleisch andererseits ausgebildet sind, insbesondere sogar als zwei getrennte Trennwerkzeuge, insbesondere Messer, ausgebildet sein.

Vorzugsweise sind die beiden Trennwerkzeuge dabei gemeinsam auf einen Grundkörper ausgebildet, also an einem Messer z. B. Bereiche mit einer gezahnten Sägehalsschneide zum Durchtrennen des Knochens vorhanden und eine in Verlaufsrichtung ungezahnte, geschliffene Schneide als Messer zum Durchtrennen des Fleisches. Ein solches Kombi-Werkzeug kann eine sichelförmige oder runde Außenkontur besitzen und drehend bzw. schwenkbar antreibbar sein. Auch die Anordnung der beiden Bereiche hintereinander entlang eines stabförmigen oder bandförmigen Grundkörpers ist möglich.

Vor allem das Werkzeug zum Durchtrennen des Knochens, welches vorzugsweise erst zum Einsatz kommt, nachdem der Fleischanteil bereits durchtrennt ist, wird vor dem erneuten Eintauchen in den Knochen vorzugsweise jeweils gereinigt, um das daran befindliche Knochenmehl aus dem Schneidspalt auszutragen, was insbesondere durch spezielle Öffnungen in dem Messer bzw. in der Säge, insbesondere zusätzliche Öffnungen wie Löcher zusätzlich zu den Freiräumen hinter den Zähnen, zusätzlich gefördert werden kann.

Die Reinigung erfolgt mit Wasser, Druckluft oder mechanischen Mitteln.

Durch die Ausbildung des Formrohres zweiteilig durch zusammenwirkende Formrohrrinne und in deren Öffnung quer einschiebbare Seitenstempel und wenigstens zwei einander gegenüberliegenden stark gerundeten Ecken kann einerseits auch ein knochenhaltiger Fleisch-Strang, beispielsweise ein Kotelett-Strang mit unsymmetrisch, V-förmigem Knochen im Querschnitt, eingelegt und dessen Fleischanteil so verpresst werden, dass dabei der gesamte Strang einen über die Längserstreckung gleich bleibenden Querschnitt aufweisen.

Vorzugsweise wird dies dadurch erzielt, dass die V-förmige Außenkante des Knochenanteiles des Fleischstranges in den etwa parallelogrammförmigen oder länglichen Innenquerschnitt des Formhohlraumes des Formrohres so eingelegt wird, dass er sich nahe der einen gerundeten, insbesondere derjenigen Ecke mit einem Innenwinkel von weniger als 90°, dort insbesondere an die längere Seite des Parallelogramms angelegt wird.

Durch diese Positionierung beim Einlegen und die spezifische Form des Formhohlraumes können unterschiedlich breite und hohe Kotelettstränge in ein und denselben variablen Formhohlraum eingelegt und wie gewünscht der Fleischanteil verpresst werden.

Im Folgenden wird vom Vorhandensein der Verwendung einer Portionier-Kammer, in welche das vordere Ende des Schneidgutes hineingeschoben wird, und deren vom Schneidgut vollständig ausgefülltes Volumen die abzutrennende Scheibe vorgibt, ausgegangen, sofern nichts anderes ausgesagt wird.

Die vollständige Befüllung der Portionier-Kammer wird erleichtert bzw. unterstütz durch Luftöffnungen, über welche die beim Einschieben des Schneidgutes vorhandene Luft aus der Portionier-Kammer austreten kann bzw. eine Unterdruckbeaufschlagung der Portionier-Kammer erfolgen kann, um das Schneidgut in die Portionier-Kammer hineinzusaugen bzw. nach dem Abtrennen und vor dem Ausstoßen der Scheibe aus der Portionier-Kammer darin zu halten.

Der für das Portionier-Messer zwischen der Portionier-Kammer und dem Form-Hohlraum vorhandene Schlitz ist dabei unschädlich, da er nach Vorwärtsschieben des Schneidgutes von diesem abgedichtet wird.

Dabei verläuft die Vorschubrichtung vorzugsweise von unten nach oben, so dass sich die Portionier-Kammer oberhalb des vorderen Endes des Formrohres bzw. diesem vorgelagerten Schneidrohres befindet, mit der Folge, dass die sacklochförmig ausgebildete Portionier-Kammer nach unten offen ist.

Dadurch ist ein Auswerfen der abgetrennten Scheibe aus der Portionier-Kammer sehr einfach möglich, indem hierzu die Portionier-Kammer, also die entsprechender Portionier-Platte, lediglich in Querrichtung aus dem Vorschubweg herausverlagert werden muss, um dann ohne weitere Bewegung oder ähnliches der Portionier-Platte die Scheibe aus der Portionier-Kammer nach unten auszustoßen und auf eine Transportvorrichtung fallen zu lassen.

Dabei kann das Ist-Gewicht der Scheibe bei oder vor dem Abwurf ermittelt werden durch eine Portionier-Waage, die z.B. Bestandteil der Transportvorrichtung ist und das Gewicht der Scheibe beim Aufnehmen auf der Transportvorrichtung misst oder auch Bestandteil des Portioniermoduls sein kann.

Eine solche Portionier-Waage kann entweder dazu dienen, um dem Kunden die Einhaltung der maximalen Gewichtsabweichung für die einzelnen Scheiben bzw. einer aus mehreren Scheiben bestehenden Portion nachzuweisen, aber vor allem kann sie auch dazu benutzt werden, um während der Verarbeitung desselben Stückes an Schneidgut das Gewicht der nachfolgend erzeugten Scheibe in Abhängigkeit vom festgestellten Ist-Gewicht der vorhergehenden Scheiben zu optimieren.

Dies ist jedoch nur möglich, wenn zu diesem Zweck während der Verarbeitung die physikalischen Verhältnisse in oder nahe an dem abzutrennenden Teil des Schneidguts verändert werden können, beispielsweise der im Bereich der Portionier-Kammer herrschende Druck, speziell im dortigen Schneidgut, beispielsweise durch Veränderung der Presskraft des Pressstempels, vor allem aber durch Veränderung des Volumens der Portionier-Kammer und damit der zu erzeugenden Scheibe:
Beispielsweise zu diesem Zweck wird der Boden der Portionier-Kammer in Vorschubrichtung beweglich als Gegenstempel, welche die Portionier-Kammer abschließt, beweglich und ansteuerbar ausgebildet, über eine Strecke, die einem Mehrfachen der Soll-Dicke einer Scheibe entspricht.

Letzteres ermöglicht den Zusatzvorteil, nacheinander mehrere Scheiben abtrennen zu können, ohne diese jeweils anschließend sofort aus der Portionier-Kammer entfernen zu müssen. Es werden also die bereits abgetrennten Scheiben mittels des noch ganzen Schneidgutes stufenweise weiter in die Portionier-Kammer hinein verschoben und abgetrennt, und im gleichen Maß stufenweise der Gegenstempel weiter zurückgezogen, um hierfür das nötige Volumen zu schaffen. Dies ist über eine ganze Anzahl von Scheiben hinweg möglich, insbesondere über das ganze Schneidgut hinweg, da sich der Effekt, dass innerhalb eines Schneidgutes unterschiedlich elastische Bereiche, also Muskelfaserarten vorhanden sind, und sich dementsprechend unterschiedlich nach dem Abtrennen verhalten und ausdehnen, erst über die Anzahl der Scheiben aufsummiert nachteilig auf die neu abzutrennende Scheibe auswirken kann.

Vor allem wenn wie erwähnt das gesamte Schneidgut nacheinander in Scheiben aufgeschnitten in die Portionierkammer weitergeschoben wird, so dass dort zum Schluss das gesamte Schneidgut aufgeschnitten in der Portionierkammer vorliegt, lässt sich damit eine besonders einfache und kostengünstige Maschine erstellen, indem kein Vorrichtungsteil benötigt wird, der unmittelbar nach dem Abtrennen einer Scheibe diese mit Hilfe der Portionierkammer aus dem Schneidbereich heraus verlagert und abtransportiert, und eine neue leere Portionierkammer an der Schneidposition zur Verfügung stellt.

Dieser Vorrichtungsteil muss sehr schnell und sehr präzise funktionieren, was einen hohen mechanischen Aufwand und damit einen hohen Kostenanteil der Gesamtvorrichtung ausmacht.

Darauf kann verzichtet werden, wenn die Entleerung der Portionierkammer erst nach Aufschneiden des gesamten Schneidgutes einmalig erledigt werden muss.

Damit dies nicht unbedingt in sehr kurzer Zeit erfolgen muss, sind vorzugsweise pro Maschine zwei Portionierkammern und damit Portionierrohre als auch vorzugsweise zwei Formrohre vorhanden, die zwischen zwei Positionen, nämlich der Schneidposition zum Schneiden des Schneidgutes und einer davon beabstandeten Ausstoßposition, hin und her verlagerbar, insbesondere hin und her verschiebbar, sind.

Dadurch ist es möglich, die gefüllte Portionierkammer, die bei Ausbildung mit einem Seitenstempel ab Entfernen des Seitenstempels nur noch eine Portionier-Rinne ist, aus der Arbeitsposition in die Ladeposition zu verbringen, um sie dort entweder manuell oder mit Hilfe eines axial wirkenden Schiebers zu entleeren.

Hierfür steht relativ viel Zeit zur Verfügung, denn inzwischen wird die andere leere Portionierkammer in Arbeitsposition gebracht, und ein erneuter Schneidzyklus beginnt.

Ebenso kann während des Schneidens des Schneidgutes, welches sich in einem ersten Formrohr befindet, ein daneben in der Ausstoßposition befindliches zweites Formrohr bereits mit neuem Schneidgut gefüllt werden.

Wann innerhalb des Zeitfensters, welches für das Aufschneiden eines Schneidgutes benötigt wird, das neue Beladen des zweiten Formrohres bzw. das Entladen des zweiten Portionierrohres erfolgt, kann vom Bediener gewählt werden, so dass ein zeitlicher Puffer auch für andere Tätigkeiten gegeben ist, und beispielsweise mehrere solcher Maschinen von einem einzigen Bediener bedient werden können.

Das aufgeschnittene Schneidgut kann auf einem Förderband abtransportiert oder in Wannen zwischengelagert und anschließend manuell, halbautomatisch oder vollautomatisch portioniert und weiterverarbeitet werden.

Eine solche Maschine ist dann besonders kostengünstig herzustellen, wenn dabei die einander entsprechenden Einzelteile wie Formrohr und Portionierkammer, Formrohr-Rinne und Portionier-Rinne, die jeweiligen Querstempel und/oder Pressstempel und Gegenstempel, identisch ausgebildet sind, so dass eine Maschine mit zwei oder auch mehr Paaren von Formrohr und Portionierrohr aus jeweils gleichen Einzelteilen aufgebaut werden kann.

Bei einem verschiebbaren Querstempel ist unter anderem bei derartigen Maschinen immer darauf zu achten, dass der Angriffspunkt von Pressstempel und Gegenstempel möglichst im Zentrum des Stempels liegt, und demzufolge die Position des Pressstempelantriebs bzw. Gegenstempelantriebs relativ zur Formrohrrinne bzw. Portionierkammerrinne je nach Position des Querstempels verändert werden muss.

Durch die mögliche Feinpositionierung des Gegenstempels ist es nun jedoch auch möglich, das Volumen der Portionier-Kammer für jede neu abzutrennende Scheibe neu einzustellen, je nachdem, wie sich bei den zuvor gemessenen Ist-Gewichten der abgetrennten Scheiben die Abweichung vom Soll-Gewicht dargestellt hat.

Insbesondere ist es auf diese Art und Weise auch möglich, nicht nur das Soll-Gewicht einzelner Scheiben genau einzuhalten, sondern auch das Soll-Gewicht von Portionen, die mehrere Scheiben umfassen sollen, da sich hierbei nicht mehr wie in der Vergangenheit die Soll-/Ist-Abweichungen der einzelnen Scheiben addieren, sondern konkret kurz vor Ende der Fertigstellung der Portion durch Verwiegen z.B. der einzelnen Scheiben die Differenz des Ist-Gewichts vom Soll-Gewicht in der Summe bekannt ist und durch die eine oder mehrere letzten Scheiben ausgeglichen bzw. in der gewünschten Weise gesteuert werden kann, beispielsweise durch Anfahren des Ist-Gewichts der Gesamtportion an der unteren Grenze des zulässigen Toleranzbereiches.

Dies ist besonders einfach möglich, wenn eine aus z. B. 6 Scheiben bestehende Portion, deren Soll-Gewicht vorgegeben ist, auf zwei Teilportionen, beispielsweise 2 x 3 Scheiben oder 1 x 5 Scheiben und 1 x 1 Scheibe, aufgeteilt wird, indem die Teilportionen mit mehreren Scheiben durch hintereinander abtrennen, jedoch aufnehmen hintereinander in der Portionier-Kammer, hergestellt werden, und nach Ermittlung des Ist-Gewichts der ersten Teilportion die letzte Teilportion entsprechend genau hinsichtlich des Soll-Gewichts und damit auch Ist-Gewichts vorgegeben werden kann mittels entsprechender Einstellung der Längsposition des Gegenstempels.

Durch den längsverschiebbaren Pressstempel kann unerwünschte Fleischverformung vermieden werden, indem der Gegenstempel das in die Portionier-Kammer vorzuschiebende Schneidgut an der Ebene des Portionier-Messers, also der offenen Seite der Portionier-Kammer sozusagen "abholt", indem vor dem Befüllen der Portionier-Kammer der Gegenstempel bis zur Öffnung der Portionier-Kammer vorgeschoben wird, vorzugsweise bis er die vordere Stirnfläche des Schneidgutes berührt, und dann zusammen mit dem Schneidgut sich in Vorschubrichtung bewegt, vorzugsweise unter ständiger Anlage der Frontfläche des Schneidgutes an der Pressfläche des Gegenstempels, bis dieser die Soll-Position in der Portionier-Platte erreicht hat.

Speziell wenn dabei auch noch auf eine Vorpressplatte vor dem Messergatter verzichtet werden soll, kann der Gegenstempel über von seiner offenen Frontseite eingebrachte, sich kreuzende Schlitze verfügen, die in Position und Dicke und Tiefe dem Messergatter entsprechen, so dass - wenn das Portioniermesser quer aus dem Formhohlraum heraus entfernt ist - der Gegenstempel bis zur ersten Schneidkante des ersten Messergatters zwischen die Messer hinein vorgeschoben werden kann und dort als Anschlagfläche für die Vorderfront des Schneidgutes dient.

Der Gegenstempel bewegt sich dann zu Beginn des Schneidvorganges mit dem Schneidgut in axialer Richtung mit, und erst wenn sich der Gegenstempel nicht mehr im Wirkungsbereich des Portioniermessers befindet, erfolgt der erst in Querrichtung verlaufende Schneidvorgang mit Hilfe des Portioniermessers.

Dadurch werden die einzelnen Streifen nicht in einen bereits existierenden Portionier-Hohlraum eingeschoben, und eine unterschiedliche Querausdehnung ist nicht möglich, da sich die normalerweise schmaler gequetschten Streifen nicht nach vorne in Richtung Boden des leeren, verfügbaren Portionier-Hohlraumes als Ausweichmöglichkeit ausdehnen können.

Wenn mit einer erfindungsgemäßen Vorrichtung wahlweise Scheiben oder würfeliges Schneidgut erzeugt werden soll, also ein Schneiden zusätzlich mittels der Messergatter erfolgen soll oder nicht, muss natürlich zum einen das Messergatter aus seiner Arbeitsposition heraus verlagert und durch ein entsprechendes FüllStück ersetzt werden können.

Zusätzlich empfiehlt sich dann auch eine spezielle Querschnittsform des FormHohlraumes und damit auch des Hohlraumes in der Portionierkammer, um mit ein und demselben Formrohr bzw. Portionierrohr das Schneidgut so in Querrichtung verformen zu können, dass damit sowohl Scheiben als auch würfelige Körper geschnitten werden können.

Hierfür empfiehlt sich eine parallelogrammförmige Querschnittskontur, insbesondere mit abgerundeten Ecken, und einem großen Eckwinkel von 120° - 150°.

Dies bietet zum einen den Vorteil, dass mittels Rinne und darin quer verfahrbarem Querstempel das Volumen verändert werden kann, indem der Querstempel eine der Seiten des Parallelogramms bildet und verschoben wird in Richtung der beiden angrenzenden Parallelogramm-Seiten.

Zusätzlich bietet diese Querschnittsform jedoch auch die Möglichkeit, dass bei dem Messergatter die beiden Messerrichtungen nicht im rechten Winkel zueinander liegen, sondern jeweils parallel zu den Außenseiten des Parallelogramms verlaufen. Dadurch werden zwar keine würfelförmigen, sondern parallelogrammförmige Fleischstücke geschnitten, was jedoch für den Verbraucher keinen Unterschied macht.

Andererseits bietet dies den Vorteil, dass bei dieser Querschnittsform das typische Schneidgut in Form eines Schweinelachses noch zu dieser Querschnittsform verpresst werden kann, und dennoch eine Form vorliegt, in der auch das Schneiden gleichmäßiger würfelförmiger Körper möglich wird.

Vorzugsweise wird für diesen Ablauf die Steuerung von Pressstempel und Gegenstempel eine genau synchrone Bewegung dieser beiden Stempel zulassen, oder gar eine mechanische Kopplung der beiden Stempel, vorzugsweise entkuppelbar, vorgesehen sein.

Weiterhin kann eine Druckmessung im Portionier-Hohlraum vorgesehen sein, beispielsweise indem der Druck bzw. die Presskraft des Gegenstempels gemessen wird.

Zum einen hängt die Korrelation zwischen Volumen und darin aufgenommenem Gewicht vom spezifischen Gewicht des Schneidgutes, und dieses zwar geringfügig aber nicht völlig unerheblich von dem im Schneidgut herrschenden Druck ab. Zum anderen soll vor bzw. während des Portionierens, also Abschneidens der Scheibe, der Druck in der Portionier-Kammer zwischen vorgegebenen Grenzen liegen, da ein zu geringer Druck im Schneidgut auf unvollständige Füllung der Portionier-Kammer schließen lässt und ein zu hoher Druck die innere Struktur des Schneidgutes schädigen kann.

Um den vor Beginn des Schneidvorganges vorherrschenden Druck im Schneidgut während des Schneidvorganges durch das eindringende Messer und dessen Volumenverdrängung nicht zu erhöhen, andererseits jedoch auch nicht abzusenken, und dadurch die Formhaltigkeit und Gewichtsgenauigkeit der abzutrennenden Scheibe zu reduzieren, besteht das Ziel darin, diesen vor Beginn des Schneidvorganges herrschenden Drucks auch während des Schneidvorganges möglichst konstant zu halten.

Um dies zu erreichen, wird die durch das eindringende Portionier-Messer erfolgende Volumenverdrängung ausgeglichen durch einen im gleichen Maß, also insbesondere zunehmend und nicht schlagartig, zurückgezogenen Gegenstempel, was die Konstanthaltung des Druckes wie zu Beginn des Schneidvorganges ermöglicht.

Um die Volumenverdrängung durch das Schneidmesser möglichst gering zu halten, wird das Schneidmesser möglichst dünn ausgebildet, und zu diesem Zweck nicht als eigenstabile Platte, sondern als in Verlaufsrichtung des Messers vorgespannte, sehr dünne Platte oder Folie ausgebildet, insbesondere jedoch als geschlossene Platte, die nach dem vollständigen durchtrennen des strangförmigen Schneidgutes die vordere Öffnung des Formhohlraumes vollständig verschließt.

Nach erfolgtem Vorformen und Vorverpressen des Schneidgutes, welches mit einem höheren Druck als beim nachfolgenden Vorschieben und Portionieren, nämlich mit in der Regel 1,0 bar bis 6,0 bar gegenüber einem Druck in der Portionier-Kammer beim Portionieren von nur 0,2 bar bis 1,0 bar geschieht, wird die Vorpressplatte in Querrichtung aus dem Vorschubweg herausbewegt und das Schneidgut in Vorschubrichtung bewegt für das Portionieren.

Pressstempel und/oder Gegenstempel werden in der Regel durch einen konventionellen Stempelantrieb, beispielsweise einen Hydraulikzylinder oder einen elektrischen Antrieb oder ähnliches angetrieben, wobei sich vorzugsweise nur fluchtend zum Vorschubweg jeweils eine solche Antriebseinheit befindet, bei mehreren auf einem Revolver oder einer Querverschiebeeinheit vorhandenen Portionier-Platten bzw. Formrohren.

Zusätzlich oder stattdessen kann der Gegenstempel auch mittels Federvorspannung betätigt sein und/oder trotz seiner Verstellbarkeit in Längsrichtung auf seiner Rückseite mit Druckluft beaufschlagbar sein, die anschließend für das Auswerfen der abgetrennten Scheibe aus der Portionier-Kammer verwendet werden kann.

Zu diesem Zweck sind die erwähnten Ventile zum Absperren des Druckraumes, vorzugsweise dem festen Boden der Portionier-Kammer auf der Rückseite des Pressstempels, vorhanden, die wahlweise Entlüftungsleitungen, Druckluftanschluss oder auch Unterdruckanschluss freigeben oder verschließen, während vorzugsweise in der Vorderseite des Pressstempels ebenfalls die bereits erwähnten, vorzugsweise über Ventile verschließbaren, Öffnungen für Unterdruckbeaufschlagung des Portionier-Hohlraumes vorhanden sind.

Um das Auswerfen der abgetrennten Scheibe aus der Portionier-Kammer zusätzlich zu erleichtern sind mehrere Möglichkeiten vorgesehen.

Zum einen Druckluft-Auslässe in der Pressfläche des Gegenstempels, ggf. auch ein Ringspalt zwischen dem Außenumfang des Gegenstands und der Innenumfangsfläche der Portionier-Kammer, um das Lösen der abgetrennten Scheibe von der Portionier-Kammer herbeizuführen.

Dabei wird das axiale Herausbewegen der Scheibe aus der Portionier-Kammer in der Regel durch Vorwärtsschieben des Gegenstempels in Richtung und vorzugsweise bis zur Öffnung der Portionier-Kammer bewirkt. Dort wird die Bewegung des Gegenstempels möglichst schlagartig gestoppt, um das Ablösen der Scheibe durch deren kinetische Energie zu unterstützen, was weiterhin gefördert werden kann durch Öffnen von Druckluft-Auslässen in z. B. der Pressfläche des Gegenstempels zum Ablösen der Scheiben kurz vor Erreichen dieser Position.

Durch die Feineinstellung des Soll-Gewichtes der Scheibe, z. B. durch die Feineinstellung der Position des Gegenstempels, wird auch eine Minimierung der schlechter verwertbaren Reste eines Fleischstranges etc. nach dem Portionieren möglich:
Indem das Ausgangs-Schneidgut vor oder nach dem Einbringen in das Formrohr verwogen, insbesondere automatisch verwogen, wird, kann - vorzugsweise mittels einer in der Steuerung für die Gesamtmaschine, integrierte Recheneinrichtung - das Soll-Gewicht der einzelnen Scheiben bzw. Portionen im Rahmen deren zulässiger Toleranzwerte so verändert werden, dass unter Berücksichtigung des Ausgangsgewichts und gegebenenfalls unter Berücksichtigung als Erfahrungswert bekannten Schwundes durch in Form von Verschmutzungen durch das Messer oder die Portionier-Platte ausgetragenen Fleischfasern etc. so bestimmt wird, dass von dem Ausgangs-Schneidgut-Gewicht ein möglich geringes, nicht mehr portionierbares Restgewicht verbleibt.

Dieses somit vorher bekannte Restgewicht kann beispielsweise dafür verwendet werden, um - verteilt auf eine Anschnitt-Scheibe und eine Rest-Scheibe oder völlig ohne Rest - für die übrigen, verwertbaren, maßhaltigen Portionen eine saubere Anfangs- und Endfläche zu schaffen.

### c) Ausführungsbeispiele

Ausführungsformen gemäß der Erfindung sind im folgenden beispielhaft näher beschrieben. Es zeigen:
- Fig. 1:: die gesamte Vorrichtung geschnitten entlang der Vorschubrichtung sowie betrachtet von oben in Vorschubrichtung,
- Fig. 2:: Detaildarstellungen des Formrohres,
- Fig. 3:: eine Detaildarstellung vor allem des Portioniermoduls,
- Fig. 4:: den Ablauf beim Portionieren,
- Fig. 5:: Darstellungen eines Kotelettstranges,
- Fig.6:: Messervarianten,
- Fig. 7:: eine zweite Bauform der Vorrichtung geschnitten entlang der Vorschubrichtung 10,
- Fig. 8:: das aus Rinne und Querstempel bestehende Formrohr bzw. Portionierrohr im Querschnitt in verschiedenen Zuständen, und
- Fig. 9:: eine vergrößerte Detaildarstellung aus Fig. 5 mit Schneidgut.

Figur 1a zeigt entlang des Vorschubweges 10' das funktionale Zusammenwirken der einzelnen Komponenten, nämlich des in diesem Fall unten befindlichen Vorschubmoduls 100 und des darüber angeordneten Portioniermoduls 1 und das dazwischen befindliche Portionier-Messer 4, die jeweils im Längsschnitt durch deren Mitten dargestellt sind, aus Übersichtlichkeitsgründen ohne Befüllung, also ohne Schneidgut.

Statt einer exakt senkrechten Anordnung wie in Figur 1a dargestellt, kann die Anordnung auch geneigt gewählt werden.

Das Vorschubmodul 100 umfasst das oben und unten offene Formrohr 101, welches in Vorschubrichtung 10 gleich bleibenden Innenquerschnitt aufweist und am hinteren, insbesondere unteren, rückseitigen Ende von einem passenden Pressstempel 102 verschlossen wird, der mittels eines Pressstempel-Antriebes 108 in Längsrichtung, also in und entgegen der Vorschubrichtung, im Formrohr 101 beweglich ist und deren Innenvolumen verändern kann.

In Vorschubrichtung 10 danach, also nach oben, schließt sich in diesem Fall an das Formrohr 101 ein Schneidrohr 25 möglichst ohne Lücke (z.B. von einem Anpresszylinder angedrückt) fluchtend an, welches den gleichen Innenquerschnitt aufweist.

Das Schneidrohr 25 dient dazu die im Kreuz zueinander stehenden, in Querrichtungen 11, 11' verlaufenden Messergatter 23 a, b, die es nur bei knochenloser Ware gibt und die jeweils aus mehreren parallel nebeneinander stehenden Messern bestehen, zu führen, indem die einzelnen Messer durch Schlitze der einander gegenüberliegenden Wände des Schneidrohres 25 hindurchtreten und dadurch sich über den gesamten Innenquerschnitt des Schneidrohres 25 hinwegerstrecken, wo sie ja in ihrer Längserstreckung hin und herbewegt werden zum Zerteilen des zunächst noch strangförmigen Schneidgutes in einzelne in Vorschubrichtung 10 verlaufende Streifen.

Unmittelbar vor, also in diesem Fall unterhalb der Messergatter 23 a, b ist eine Vorpressplatte 22 in aller Regel mit einer Verlaufsrichtung quer zur Vorschubrichtung 10 in entsprechenden Schlitzen des Schneidrohres 25 quergeführt, und kann den Innenquerschnitt verschließen oder freigeben mittels des in der Vorpressplatte 22 vorhandenen Loches mit demselben Innenquerschnitt wie Schneidrohr 25.

Diese Vorpressplatte 22 dient im eingeschobenen, den Querschnitt verschließenden, Zustand dazu, den in das Formrohr 101 in seiner Ausgangsform eingelegten Strang aus Schneidgut beim Vorverformen und Vorpressen entsprechend der verbleibenden Innenkontur des Formrohres in Richtung der vorderen Stirnseite abzustützen, ohne hierdurch die wesentlich weniger stabilen Messer der Messergatter 23 a, b zu belasten. Fehlen die Messergatter 23a, b, ist auch die Vorpressplatte 22 in aller Regel nicht notwendig, da dann direkt gegen das Portioniermodul 1, z.B. gegen dessen Gegenstempel, vorverpresst wird.

Das Portioniermodul 1 umfasst eine sacklochförmige Portionier-Platte 5, deren dem Vorschubmodul 100 gegenüberliegende, also oben liegende, Bodenfläche durch eine den Innenquerschnitt der sacklochförmigen Portionier-Kammer 7 schließenden Gegenstempel 12 gebildet wird, der in Längsrichtung, also in und entgegen der Vorschubrichtung 10, mittels eines Gegenstempel-Antriebes 13 bewegbar ist. Der Innenquerschnitt der Portionier-Kammer 7 entspricht dem des Schneidrohres 25 und des Formrohres 101 und fluchtet mit diesem.

Der aus dem Formrohr 101 mittels des Pressstempels 102 vorwärts, also in Vorschubrichtung 10 nach oben, geschobene Strang aus Schneidgut wird vorwärts geschoben, dabei von den Messern der beiden Schneidgatter in Längsrichtung verlaufende Streifen geschnitten, und beim weiteren Vorschieben bis zur Anlage an den Gegenstempel 12 geschoben, und füllen damit mit ihrem stirnseitigen vorderen Ende auch die Portionier-Kammer 7 in der Portionier-Platte 5 aus. Vorher erfolgt das nach dem Vorverformen im Formrohr, bei dem keine mit Schneidgut ungefüllten Hohlräume im Formrohr-Hohlraum 101a verbleiben dürfen, nach Herausnehmen der Vorpressplatte 22 aus dem Innenquerschnitt.

In diesem Zustand wird dann das Portionier-Messer 4 in Querrichtung in den Innenquerschnitt eingebracht und durchtrennt dabei den Strang aus Schneidgut und schneidet damit dessen vorderes Ende, nämlich das in der Portionier-Kammer 7 aufgenommene Volumen, in Form einer Scheibe 2 ab, wie in den übrigen Figuren dargestellt.

Der Pressstempel-Antrieb 108 und/oder Gegenstempel-Antrieb 13 müssen dabei schnell und genau bewegbar sein, wobei vor allem die genaue Bewegbarkeit durch einen pneumatischen Antrieb schwierig ist. Stattdessen werden mechanische Antriebe, beispielsweise mittels einer Gewindespindel oder Kugel-Roll-Spindel, bevorzugt, die Schnelligkeit und genaue Positionierbarkeit in sich vereinen. Die beiden Antriebe können getrennt angesteuert, aber auch - elektrisch oder mechanisch - synchronisierbar sein.

In Figur 1 a ist ferner die Transportvorrichtung 50 in Form einer Förderbandes zum Abtransportieren der portionierten Scheiben oder Würfel dargestellt, sowie die Revolver-Antriebe 6a und 106a für das Drehen des Portionier-Revolvers 6, indem sich die Portionier-Platten 5 befinden, als auch des Vorschub-Revolvers 106, auf dem sich die Formrohre 101 befinden, sowie zum Positionieren dieser Revolver in der gewünschten Drehposition.

Dabei kann die Bewegungsrichtung des Seitenstempels 104 in die FormrohrRinne 103 hinein auch schräg zu der Längsachse der Kontur des Formhohlraumes 101a erfolgen, was den Vorteil hat, dass Länge und Breite des Formhohlraumes 101a gleichzeitig verändert werden.

Verschiedene Portionier-Messer 4 sind in Figur 2b dargestellt. Das Portionier-Messer 4 ist flächig ausgebildet mit einer Fläche, die groß genug ist, den Querschnitt des Formrohr-Hohlraumes 101a und damit das gesamte Schneidgut 3 zu durchtrennen und abzudecken, nachdem die Scheibe 2 abgeschnitten ist, was vor allem für das anschließende Querverlagern der mit der Scheibe 2 gefüllten Portionier-Platte 5 wichtig ist.

Die Schneidkante 4b kann dabei gerade, insbesondere schräg stehend zur Bewegungsrichtung des Messers, nämlich der Querrichtung 11, verlaufen, oder auch V-förmig oder anders konturiert sein. Wichtig ist jedoch, dass das Portionier-Messer 4 in seiner Verlaufsrichtung 4', also quer zu seiner Bewegungsrichtung, auf Zug gespannt ist, beispielsweise zwischen den frei endenden Schenkeln eines das Portionier-Messer 4 aufnehmenden, z.B. U-förmigen Messerbügels 24.

Durch diese Vorspannung wird das Messer trotz ungenügender Eigenstabilität im ungespannten Zustand, also bei Herstellung aus einer sehr dünnen Stahlplatte, ausreichend stabil und verdrängt beim Schneiden dennoch wenig Volumen.

Figuren 1b, c zeigen im Querschnitt die Ausbildung des Formrohres 101 aus zwei Teilen, nämlich der U-förmigen Formrohr-Rinne 103 mit zueinander parallel verlaufenden inneren Flanken, und dem genau hineinpassenden Seitenstempel 104, der in Querrichtung 11 bewegbar ist und dadurch den verbleibenden Formrohr-Hohlraum 101a variieren kann:
Dies dient dazu, um den Ausgangs-Querschnitt des Hohlraumes 101a bereits vor dem Verpressen der Querschnittskontur des Ausgangs-Schneidgutes 3 anzupassen. Zu diesem Zweck kann der Seitenstempel 104 vollständig aus der Formrohr-Rinne 103 heraus verfahren werden, und dadurch das einzulegende Schneidgut 3 in die Formrohr-Rinne 103 erleichtert werden.

Da dieser veränderbare Querschnitt durch entsprechende Pressstempel 102 a, b... verschließbar sein muss, kann der Seitenstempel 104 vorzugsweise definierte Querpositionen 105 a, b... innerhalb der Formrohr-Rinne 103 anfahren, für die analoge geformte Pressstempel 102 a, b... zur Verfügung stehen oder der Pressstempel ist in seiner Fläche stufenlos verstellbar.

Nach Einlegen des Ausgangs-Schneidgutes 3 wird der Seitenstempel 104 also eine solche Querposition z.B. 105a, anfahren, in der das Ausgangs-Schneidgut 3 bereits in Querrichtung soweit verformt und vorgepresst wird, dass es den verbleibenden Innenquerschnitt weitestgehend oder vollständig ausfüllt.

Anschließend wird mit dem passenden Pressstempel z.B. 102a das Schneidgut 3 in Vorschubrichtung 10 gegen die Vorpressplatte 22 geschoben und auch in Längsrichtung soweit verpresst, dass dann keine Hohlräume zwischen Schneidgut 3 und Innenkontur des Formrohr-Hohlraumes 101 a mehr verbleiben.

In den rechteckigen Formhohlräumen 101 a gemäß Fig. 1b kann ein Schneidgut 3 in Form eines Fleischstranges gut verpresst werden.

Besteht das Schneidgut 3 jedoch aus einem Fleischstrang mit Knochenanteil, wie etwa einem teilweise knochigen Schneidgut, so ist hierfür ein rechteckiger Formhohlraum weniger gut geeignet.

In Fig. 2 a und 2 b ist deshalb ein Formhohlraum 101 a dargestellt, in Form eines Parallelogramms, bei dem die Ecken des Parallelogramms mit dem kleinen Innenwinkel stark und vorzugsweise auch die beiden verbleibenden Ecken gerundet sind. Statt der Parallelogrammform ist auch jede andere Form möglich, die zwei zueinander parallele Seiten aufweist und insgesamt eine längliche, an den Enden gerundete Kontur ergibt.

Bei der beschriebenen Parallelogrammform ist in der Presstempel-Rinne 103 einerseits und dem Presstempel 104 andererseits die stark gerundete Ecke mit dem kleinen Innenwinkel sowie die angrenzende Flanke des Parallelogramms ausgebildet, wobei die Kontaktflächen des Seitenschiebers 104, der in den Innenflanken der Rinne 103 verschiebbar ist, die zwei parallel zueinander liegenden Seiten des Parallelogramms oder einer ähnlichen Kontur entsprechen.

Auf diese Art und Weise kann ein Kotelettstrang, dessen unsymmetrisch V-förmiger Knochen (im Querschnitt betrachtet) unterschiedlich groß sein kann und ebenso der daran hängende Querschnitt des Fleischstranges, dennoch gut quer verpresst werden.

Der Kotelettstrang 3' wird dabei so eingelegt, dass die Außenkante des Knochens K in die Kontur der Formrohr-Rinne 103 eingelegt wird, etwa mit der Knochenkante K am Übergang zwischen Rundung und gerader Flanke der Rinne 103 oder noch in der Rundung, während das freie Ende des langen Knochens KL an der an die Rundung angrenzenden Flanke, die nicht Kontaktfläche für den Seitenstempel 104 ist, anliegt.

Durch das Anpressen des Seitenstempels 104 verpresst dabei die Innenkontur des Seitenstempels 104 den Fleischteil F des Schneidgutes 3' gegen dessen Knochen K und damit den Knochen K, speziell dessen großen bogenförmigen Knochen KL, gegen den Boden der Rinne 103. Dabei wird das Fleisch F so verformt, dass zwischen Knochen K und Seitenschieber 104 alle Hohlräume von dem Fleisch F ausgefüllt sind und damit das Schneidgut 3' auf der vom Knochen K abgewandten Seite eine gleichmäßige Außenkontur über die Länge aufweist.

Geht man davon aus, dass auch der Hohlraum zwischen dem Knochen KL und dem Boden der Rinne 103 über die Länge, also Vorschubrichtung 10, gleich bleibt, bedeutet dies einen in Vorschubrichtung 10 gleichbleibenden Querschnitt des Schneidgutes 3'. Zusätzlich kann dieser Hohlraum automatisch abgetastet und damit bestimmt werden, durch aus der Rinne 103 in den Formhohlraum 101a hinein ausfahrbare, in Vorschubrichtung 10 verlaufende Gleitstege 112, die nach Einlegen und Querverpressen des Schneidgutes 3' gegen die konkave Außenkontur des Knochens K, insbesondere des langen Knochens KL, ausgefahren werden und ihre Position automatisch an eine Steuerung 20 der Maschine weitergeben zur Berechnung des Hohlraumes und damit des tatsächlichen Querschnittes des querverpressten Schneidgutes 3'.

Der Vergleich der Figuren 2a und 2b zeigt, dass auf diese Art und Weise auch im Querschnitt stark unterschiedlich große Kotelettstränge 3', 3" gut gehandhabt werden können.

Dass die beschriebene Querverpressung und die anschließende oder gleichzeitige Längsverpressung eines Kotelettstranges 3', 3" notwendig ist, um gleichmäßig schwere Scheiben portionieren zu können, zeigen die Figuren 5:
Neben der Querschnittsform des Kotelettstranges 3', die in Fig. 5a nochmals vergrößert dargestellt ist, und der perspektivischen Darstellung im unverpressten Zustand in Fig. 5d zeigt die Seitenansicht der Fig. 5b, dass der Fleischstrang F eines Kotelettstranges sich quasi in Längsrichtung zur Mitte hin zusammenzieht, und dadurch in den Endbereichen einen größeren Querschnitt besitzt als in der Mitte der Längserstreckung, und zusätzlich die Stirnseiten des Fleischstranges F vom Knochen aus schräg und nicht gerade verlaufen.

Beides wird durch ausreichend starke Querverpressung vermieden, die von einer ausreichenden Längsabstützung zur Formung ebener Stirnflächen begleitet werden muss, um vor allem auch die Anfangs- und Endscheiben verwerten zu können, und die übrigen Scheiben gleich schwer zu portionieren.

Analoges gilt auf der Seite des Portioniermoduls 1 ggf. für unterschiedlich große Portionier-Kammern 7 a, b in entsprechenden Portionier-Platten 5 a, b, die wiederum auf einem Portionier-Revolver 6 analog zum Vorschubrevolver 106, ggf. aber mit zueinander versetzten Rotationsachsen, wie in Figur 1 a gezeigt, angeordnet sind.

Pressstempel-Antrieb 108 und Gegenstempel-Antrieb 103 sind dabei vorzugsweise nur einfach, nämlich fest angeordnet auf den Vorschubweg 10', vorhanden. Sofern ein Schneidrohr 25 vorhanden ist, muss auch dieses zusammen mit dem Formrohr 101 a, b gewechselt oder mit der Portionier-Platte 5 zusammen auf einem Revolver angeordnet sein.

Vor allem auf Seiten des Portioniermoduls 1 kann die Ausbildung in Revolver-Bauweise wie folgt genutzt werden:
Figur 1b und 1c zeigen in der Aufsicht von oben gemäß Figur 1 a einen solchen Portionier-Revolver 6 und Formrohr-Revolver 106. Auf dem Portionier-Revolver 6 können sich in diesem Fall zwei, denkbar sind auch drei oder mehr, verschiedene, allerdings in ihrer Kontur und Größe gleich große Portionier-Platten 5 mit entsprechenden, ebenfalls gleich großen und gleich konturierten Portionier-Kammer 7a,b.. befinden.

Dies kann dazu benutzt werden, um nach Abtrennen einer Scheibe 2 in der Schneidposition S des Revolvers den Portionier-Revolver 6 weiterzudrehen und die nächste Kammer, z.B. 7b auf Schneidposition zu bringen und sofort nach dem Zurückziehen des Messers 4 wieder durch Vorwärtsschieben des Schneidgutes 3 zu befüllen.

Die soeben gefüllte Portionier-Kammer 7a wird dabei zusammen mit der darin noch befindlichen abgetrennten Scheibe 2 weitergedreht, z.B. in die unmittelbar anschließende Ausstoßposition A, und erst dort die Scheibe 2 aus der Portionier-Kammer 7a bzw. 7b ausgestoßen und auf z.B. einer Transportvorrichtung 50 abgelegt.

Die ggf. noch verbleibenden beiden Drehpositionen des Portionier-Revolvers 6 können beispielsweise zum Reinigen der Portionier-Kammer 7 dienen oder eine Drehposition des Vorschub-Revolvers 106 auch zum Befüllen des Formhohlraumes 101a dienen, indem in dieser Stellung eine andere Transportvorrichtung 50' das nächste Schneidgut 3 herantransportiert, gegebenenfalls unter automatischer Verwiegung mittels einer in diesen Transportvorrichtung 50' integrierten Direkt-Waage 107.

Natürlich kann auch auf Seiten der Portionier-Kammer 7 der Querschnitt der Kammer verändert werden z.B. durch zweiteilige Ausbildung der Portionier-Platte 5 mittels Rinne 103 und Seitenstempel, wie dies analog bei einem mehrteiligen Formrohr 101 bereits beschrieben wurde, mit der Folge dass auch dann der Seitenstempel z.B. definierte Querpositionen anfahren kann, für welche entsprechende Gegenstempel 12 zur Verfügung stehen müssen.

Dadurch ist es möglich, trotz Anordnung mehrer gleich großer Portionier-Kammern 7a, b... auf einen Portionier-Revolver 6 zeitsparend das Schneiden und Auswerfen auf verschiedenen Drehpositionen und damit zeitgleich durchzuführen, und dennoch den Vorteil der Verstellung der Größen der Portionier-Kammern 7 auf dem gesamten Portionier-Revolver 6 zu behalten.

In analoger Weise kann auf der Seite des Vorschubrevolvers 106 eine solche Verteilung der Funktionen auf mehrere Drehpositionen dazu dienen, bereits während Vorschiebens und Portionierens eines Schneidgutes 3 auf dem Vorschubweg 10' in einer anderen Drehlage das nächste Formrohr 101 wieder mit Schneidgut 3 zu befüllen, gegebenenfalls bereits in Querrichtung 11 mittels des Seitenstempels 104 zu verpressen, das Formrohr zu reinigen, mittels UV-Licht zu desinfizieren und ähnliches.

Dabei zeigt Figur 3 a in einer Teilschnittdarstellung durch das Portioniermodul 1 und dessen Portionier-Revolver 6, wie der Ausstoßvorgang, der bereits prinzipiell dadurch erleichtert wird, dass durch die Anordnung der Portionier-Platten 5 oberhalb der Formrohre 101 die Portionier-Kammern 7 nach unten offen sind und somit das Ausstoßen der Scheiben 2 bereits durch deren Schwerkraft gefördert wird.

Figur 3 a zeigt in diesem Fall die Aufnahme nicht nur einer abgetrennten Scheibe 2 in der Portionier-Kammer 7, sondern die durch den längsbeweglichen Gegenstempel 12 geschaffene Möglichkeit, mehrere Scheiben 2, selbst unterschiedlicher Soll-Dicke D und auch Ist-Dicke, hintereinander abzutrennen, und gemeinsam zunächst in der noch in Schneidposition S befindlichen Portionier-Kammer 7a aufzunehmen und zu belassen, bis die gewünschte Scheibenanzahl, die etwa eine Portion oder Teilportion darstellen kann, erreicht ist, und erst danach diese Kammer 5 von der Schneidposition S in die Ausstoßposition A gemäß der linken Bildhälfte der Figur 3 zu verbringen, was Zeit im Arbeitsablauf spart. Die Ausstoßposition A kann sich dabei diametral der Schneidposition S gegenüber befinden, wie in Figur 3 dargestellt, oder auch um einen beliebigen Zwischenwinkel.

In Figur 3 a in der rechten Hälfte ist die Situation beim Abtrennen einer zweiten Scheibe 2 dargestellt, während sich eine erste abtrennte Scheibe 2 bereits in der Portionier-Kammer 7 auf Schneidposition S befindet, und sich der Gegenstempel 12 somit auf einer Axialposition entsprechend zwei Mal der Scheibendicke D befindet.

In der linken Bildhälfte befinden sich die beiden nunmehr abgetrennten Scheiben 2 schon außerhalb der Portionier-Kammer 7 noch am Gegenstempel 12 haftend, und werden aus dieser ausgestoßen werden auf die in dieser Ausstoßposition A darunter befindliche Transportvorrichtung 50, in die als Direktwaage eine Portionierwaage 14 eingebaut ist, die die darauffallende Portion, in diesem Fall bestehend aus zwei Scheiben 2, unmittelbar verwiegt, und das Wiegeergebnis an die in den Figuren 1 angedeutete Steuerung 20 für alle beweglichen Komponenten der Gesamtmaschine weitergibt, um die Einstellung vor allem der Position des Gegenstempels 12 für die nachfolgenden Schneidvorgänge anzupassen.

Wie in Figur 3 a ersichtlich, ist auf der Rückseite des Gegenstempels 12, also zwischen dem festen Boden der Portionier-Platte 5, welches auch der Portionier-Revolver 6 direkt sein kann, und der Rückseite des Gegenstempels 12 ein als Druckraum 16 verwendbarer, abschließbarer Innenraum vorhanden.

Der Innenraum 16 ist durch verschließbare Ventile 18a, b mit Leitungen zum Entlüften und/oder Druckluft und/oder Unterdruck beaufschlagbar, und kann durch Verschließen aller Ventile somit auch druckdicht abgeschlossen werden.

Somit kann für das Ausstoßen der Druckraum 16 mit Überdruck, also Druckluft, beaufschlagt werden, und dadurch der Gegenstempel 12 entgegen der Vorschubrichtung 10 nach unten bewegt werden, vorzugsweise bis die Pressfläche des Gegenstempels 12 mit der Öffnung, also der Unterseite, der Portionier-Platte 5 fluchtet, oder kurz zuvor, was mittels eines vorzugsweise formschlüssigen Endanschlages realisiert wird.

Der Pressstempel 102 steht dabei - zumindest so lange die entsprechende Portionier-Platte 5 sich in der Schneidposition S befindet - unter einem entsprechenden Druck, der durch einen Drucksensor 15, entweder zwischen dem Gegenstempel 12 und dem ihn beaufschlagenden Gegenstempelantrieb 13 angeordnet ist oder auch unmittelbar in der Pressfläche des Gegenstempels 12, wie in Figur 1 dargestellt, oder durch Messung der Stromaufnahme im Antrieb 108 ermittelt wird, oder er ist in der entsprechenden Längsposition mechanisch fest verriegelt.

In Figur 3 a kann in der Ausstoßposition A der Gegenstempel 12 von einem Antrieb 13', vorzugsweise einem Antrieb analog dem Antrieb an der Schneidposition S, in Längsrichtung 10 verlagerbar sein. Vorzugsweise soll hierauf jedoch verzichtet werden.

Wie beschrieben kann der Gegenstempel 12 nach unten verfahren werden, und dadurch die Scheiben 2 mechanisch aus der Portionier-Kammer 7 herausstoßen, was vorzugsweise endet, wenn die Pressfläche des Stempels 12 die Öffnung der Portionier-Kammer 7 erreicht hat.

Diese Druckluftbeaufschlagung hat den weiteren Vorteil, dass sie auch zum Ablösen der ersten, am Gegenstempel 12 haftenden, Scheibe 2 benutzt werden kann:
Zu diesem Zweck ist - wie in Fig. 3 a ersichtlich - der Gegenstempel 12 zweiteilig ausgebildet mit einem zusätzlichen, demgegenüber in Vorschubrichtung 10 verschiebbaren Anschlagteil 19. Das Anschlagteil 19 weist einen nach vorne gerichteten Anschlag 19a auf, mit dem die Bewegung an der vorderen Endposition gegenüber einem fest mit der Portionier-Platte 5 verbundenen Bauteil erreicht wird.

Die mit einem eigenen Stempel auf der Rückseite ausgestattet Stempelplatte 12' ist in dem hohlen Stempel des Anschlagteiles 19 gelagert und das Anschlagteil 19 mittels einer Feder 30 in die zurückgeschobene Position gegenüber dem festen Boden der Platte 5 vorgespannt.

Die Pressplatte 12' ist von sich nach hinten erweiternden Luftöffnungen 8a durchdrungen, in die die nach vorn weisende Fortsätze des Anschlagteiles 19 hineinpassen, welche die Luftöffnungen 8a verschließen können.

Beim Auswerfen wird der Gegenstempel 12 am Ende der Auswerfposition, also vorzugsweise vor Fluchtung der Pressplatte 12' vor dem vorderen Ende der Portionier-Kammer 7a, durch den Endanschlag 19a schlagartig gestoppt, um ein Ablösen der Scheiben 2a, b durch deren kinetische Energie zu unterstützen. Spätestens in diesem Zustand drückt die Feder 30 entgegen dieser Abwärtsbewegung des Gegenstempels 12 gegen eine entsprechende Schulter des Anschlagteiles 19 nach oben und verhindert dadurch, dass die Fortsätze am unteren Ende des Anschlagteiles 19 die Luftöffnungen 8a verschließen.

Die Druckluft, mit der der Druckraum 16 beaufschlagt ist, strömt damit durch die Luftöffnungen 8a auf die Vorderseite der Pressplatte 12' und damit zwischen die Pressplatte 12' und die dort haftende erste Scheibe 2, und löst diese ab. Eine unterstützende Wirkung kann erreicht werden, wenn weitere Luftöffnungen zwischen dem Außenumfang der Pressplatte 12' und dem Innenumfang der Portionier-Kammer 7 vorhanden sind, beispielsweise in Form eines umlaufenden Ringspaltes.

Nach Abstoßen der Scheiben 2 kann die entsprechende Pressplatte 5 wieder zum Portionieren benutzt werden, und wird zum entsprechenden Zeitpunkt wieder auf Schneidposition S gebracht. Dort drückt dann zum Aufbringen einer entsprechenden Gegenkraft der Gegenstempel-Antrieb 13 von oben, also entgegen der Vorschubrichtung, auf die hinteren Stirnflächen sowohl des Anschlagteiles 19 als auch des Gegenstempels 12, bis deren hinteren Stirnflächen fluchten, wodurch eine Relativposition dieser beiden Teile zueinander erreicht ist, in der die Fortsätze am vorderen, unteren Ende des Anschlagteiles 19 die die Stempelplatte 12' des Gegenstempels 12 durchdringenden Luftöffnungen erschließen.

In Fig. 3b ist der in Fig. 3a nur angedeutete Presstempel 102 in Detaildarstellung vergrößert dargestellt.

Dabei ist ersichtlich, dass von dem Presstempel 102 spitze Stifte 113 parallel zueinander verlaufend gegen das Schneidgut 3' vorstehen, entweder lotrecht zur Fläche des Presstempels 102 verlaufend oder schräg hierzu, um in das Schneidgut, sei es das Fleisch F oder der Knochen K, einzudringen und dieses am Presstempel zu halten.

Auch Klammern 114 sind hierbei denkbar, oder andere formschlüssig das Fleisch haltende Haltevorrichtungen.

Die Figuren 4 zeigen die einzelnen Bewegungszustände am Beispiel einer Portionier-Kammer 7, bis sich die beiden abgetrennten Scheiben 2a,b hintereinander liegend in der Portionier-Kammer 7 befinden, und zwar zusätzlich nicht in Scheibenform, sondern die Scheiben unterteilt in einzelne Würfel bzw. Quader.

Figur 1 zeigt die grundsätzliche Situation am Übergang zwischen Formrohr 101, Schneidrohr 25 und Portionier-Platte 5, wie in Figur 1 auf dem Vorschubweg 10' ersichtlich. Dabei befindet sich die Vorpressplatte 22 noch in der den Formhohlraum 101a verschließenden Position, das Schneidgut 3 ist jedoch in Längsrichtung und Querrichtung so weit vorverpresst, dass im Formhohlraum 101 a keine Hohlräume mehr vorhanden sind, die nicht mit Schneidgut 3 gefüllt wären.

Nach Entfernen der Vorpressplatte 22 wird mittels des Pressstempels 102 das Schneidgut 3 vorwärts geschoben nach oben, bis es den mit seiner Pressfläche die Öffnung der Portionier-Kammer 7 verschließenden Gegenstempel 12 berührt, wie in Figur 4a dargestellt, wobei das Schneidgut 3 bereits in Streifen geschnitten ist durch das Durchlaufen der beiden Messergatter 23a, b. Anschließend wird gemäß Figur 4b das Schneidgut 3 zusammen mit dem Gegenstempel 12 in die Portionier-Kammer 7 hineinbewegt, insbesondere zusammen aufgrund synchroner Bewegung des Pressstempels 102.

Dies wird fortgesetzt, bis der Gegenstempel 12 und damit das Schneidgut 3 die Solltiefe, in der Regel entsprechend der Soll-Dicke D der herzustellenden Scheibe 2, erreicht ist (Figur 4c).

Nachdem in dieser Position der Gegenstempel 12 gestoppt, vorzugsweise auch mechanisch fixiert, ist, wird das Portionier-Messer 4 in Querrichtung in den Formhohlraum eingefahren, bis es das Schneidgut 3 in Querrichtung 11 vollständig durchtrennt hat und eine erste Scheibe 2, ggf. aufgeteilt z. B. in Quader, vom Strang abgetrennt ist.

Anschließend wird das Portionier-Messer 4 aus dem Innenquerschnitt zurückgezogen, Schneidgut 3 einschließlich der abtrennten Scheibe 2 und zusammen mit dem Gegenstempel 12, an dem es unter Vorspannung anliegt, weiter in Vorschubrichtung 10 bewegt, vorzugsweise wiederum zusammen mit dem synchron bewegten Pressstempel 102, bis der Gegenstempel 12 die nächste definierte Axialposition, vorzugsweise entsprechend einer Tiefe von zwei Mal der Soll-Dicke D der Scheiben 2 in der Portionier-Kammer 7, erreicht hat.

In dieser Stellung erfolgt wiederum das Anhalten und vorzugsweise Fixieren des Gegenstempels 12 in dieser Längsposition, und erneut das Einfahren des Portionier-Messers 4 (Figur 4d) von außen in den Innenquerschnitt bis wiederum eine nächste Scheibe 2b vollständig abtrennt ist.

Auf diese Art und Weise kann die entsprechende Anzahl von Scheiben hintereinander hergestellt werden, ohne ein Auswerfen aus der Portionier-Kammer 7a, welches wie zuvor anhand der Figur 3 beschrieben, und somit vom Zeitbedarf her nur ein Mal pro Portion und nicht jedes Mal pro Scheibe, durchgeführt wird.

Die Fig. 6 zeigen unterschiedliche Möglichkeiten von Trennwerkzeugen, um sowohl den Knochen K als auch das Fleisch F eines Schneidgutes mit knochigem Anteil, wie etwa einen Kotelettstrang, zu schneiden.

Dabei sind das Knochenmesser 4.1 als gezahntes, sägenartiges Werkzeug dargestellt, während das Fleischmesser 4.2 eine scharf geschliffene Kante, also für einen normalen, also insbesondere auch einen ziehenden, Schnitt vorgesehen ist. In Fig. 6d ist der Kotelettstrang dargestellt, der dort durch unterschiedliche Trennwerkzeuge durchtrennt wird.

Der Fleischanteil F kann durch ein konventionelles Fleischmesser 4.2, welches beispielsweise zwischen zwei seitlichen Halterungen gespannt sein kann, durchtrennt werden.

Die beiden bogenförmigen Knochen KL und KK werden durch separate schwenkbare oder drehbare Knochenmesser 4a1, 4a2 separat und seitlich nacheinander, allerdings in der gleichen Ebene, die auch die Ebene des Fleischmessers 4.2 ist, durchtrennt.

Der Schwenkpunkt der beiden Messer 4a1 und 4a2 liegt dabei jeweils auf dem Kreisbogenmittelpunkt, der einerseits von dem bogenförmigen langen Knochen KL und andererseits von dem ebenfalls bogenförmigen, sehr viel kürzeren Knochen KK gebildet wird, wobei jedoch der Mittelpunkt eines Knochenmessers nicht im Bewegungsweg des anderen Messers liegen darf.

Die Messer sind vorzugsweise nicht als volle Kreisringscheibe, sondern als Kreissegmentscheibe ausgebildet, mit einer Verzahnung an ihrem Umfang. Vorzugsweise, bei Ausbildung als Kreissegment, besitzen die vorzugsweise gezahnten Schneidkanten bzw. Sägekanten einen zunehmenden Radius. Die Fig. 6a bis 6c dagegen zeigen Portioniermesser in Form von Kombinationsmessern, auf denen also sowohl das Knochenmesser 4.1 als auch das Fleischmesser 4.2 untergebracht sind.

Bei Fig. 6a handelt es sich dabei um ein kreisscheibenförmiges Messer mit gleich bleibendem äußeren Radius, von dem ein Umfangsanteil als Knochenmesser 4.1 ausgebildet ist, insbesondere durch Zahnung der Schneide.

Fig. 6.2 zeigt ein sichelförmiges Messer, bei dem entlang der Schneidkante deren Abstand vom Drehpunkt entlang Sichel stetig zunimmt. Hierbei ist ebenfalls ein Anteil der Schneidkante, entweder der wie hier dargestellt erste Anteil oder vorzugsweise auch der letzte Anteil als Knochenmesser 4.1 ausgebildet, der Rest der Schneidkante als Fleischmesser 4.2.

Fig. 6c zeigt ein Stück eines konventionellen, geraden, bandförmigen Sägeblattes, dessen Schneidkante über einen der beiden Endbereiche als Knochenmesser 4.1 ausgebildet ist.

Die Knochenmesser 4.1 weisen dabei zusätzlich im Bereich des Messers von der Schneidkante zurückversetzt, jedoch möglichst wenig weit zurückversetzt, runde Durchbrüche 28 auf, die dazu dienen sollen, zusätzlich zu den Freiräumen hinter den einzelnen Zähnen Schneidmehl aufzunehmen und aus dem Schneidgut, also dem Knochen, herauszutransportieren.

Die Figuren 7 und 9 zeigen im Längsschnitt, also geschnitten entlang der Vorschubrichtung 10, eine zweite Bauform der Vorrichtung, wobei in Fig. 7 die Darstellung des Vorschubmoduls 100 mit der entsprechenden Darstellung in Fig. 1a übereinstimmt bis auf das Fehlen des Revolver-Hebels 106a, da sich in diesem Fall die beiden Formrohre 101 nicht auf einem Vorschubrevolver, sondern auf einem Vorschub-Querschlitten 106' befinden, mit dessen Hilfe - wie besser anhand der Fig. 9 zu erkennen - die beiden parallel zueinander liegenden Formrohre 101, 101' quer zur Vorschubrichtung 10 von der Schneidposition S, in der sich die Messer befinden, in eine danebenliegende Ausstoßposition A, die doppelt auf einander gegenüberliegenden Seiten zur Schneidposition S vorhanden ist, und wieder zurück bewegt werden können.

Zusätzlich unterscheidet sich Fig. 7 von Fig. 1 dadurch, dass auf der gegenüberliegenden Seite des Portioniermessers 4 die im Wesentlichen gleiche Einheit spiegelbildlich zu einer Ebene parallel zur Ebene des Portioniermessers 4 nochmals vorhanden ist, diesmal jedoch mit der Funktion als Portionierrohre 5', 5", die - wie die Formrohre 101 und 101' - vorzugsweise gemeinsam in einem Grundkörper angeordnet sind, ebenfalls quer verschiebbar als Querschlitten zum Verbringen zwischen der Schneidposition S und der Auswerfposition A angeordnet sind.

Dementsprechend ist die axiale Länge der Formhohlräume 101 a, 101 a' genauso groß wie diejenige der Portionierkammer 7, 7', so dass das Ausgangsschneidgut 3 vollständig aufgeschnitten in Scheiben oder Würfeln in der Portionierkammer 7 oberhalb des Portioniermessers 4 aufgenommen werden kann, also das Schneidgut 3 vollständig in Scheiben oder Würfel aufgeschnitten in der Portionierkammer 7 Platz findet, ohne diese vorher zu leeren, wie prinzipiell bereits anhand der Fig. 3 erwähnt.

Der Hauptvorteil einer solchen Bauform der Maschine liegt darin, dass diejenigen Vorrichtungsteile der Lösung gemäß Fig. 1, die für ein schnelles und präzises Leeren der Portionierkammer 7 nach jedem einzelnen Scheiben-Schnitt notwendig sind, sowie das nachfolgende ebenso präzise und schnelle Abtransportieren zu einer nachgeschalteten automatischen Verpackungseinheit, die genau so schnell arbeiten muss, nicht benötigt wird.

Dadurch verringert sich der Bauaufwand und Wartungsaufwand gegenüber der Maschine der Fig. 1 erheblich, und bietet dem Betreiber dennoch einen halbautomatischen Betrieb, denn der Schneidvorgang selbst läuft automatisch ab, jedoch das Befüllen und Entleeren des Schneidgutes muss nicht unbedingt automatisiert werden, vor allem, wenn nicht nur eine Paarung von Formrohr 101 und Portionierrohr 5' vorhanden ist, sondern zwei solcher Paare nebeneinander, wie anhand der Figuren 7 und 9 dargestellt, was folgenden vorteilhaften Verfahrensablauf ermöglicht:

Nach dem Einlegen des Schneidgutes in den Formhohlraum 101 a, der sich in Schneidposition S befindet, wird dieses zu Schneidgut 3 vorverpresst mittels des Pressstempels 102 sowie ggf. mittels eines Querstempels 104. Anschließend wird gemäß Fig. 9 das Schneidgut 3 mit Hilfe des Pressstempels 102 schrittweise in Richtung Portioniermesser 4 vorwärtsgeschoben, unter gleichzeitiger Anlage und Synchronbewegung des Gegenstempels 12 an der vorderen Stirnfläche des Schneidgutes 3, und dabei Scheibe für Scheibe das Schneidgut 3 mittels des Portioniermessers in Scheiben geschnitten, oder - wenn ein Messergatter 23 vorhanden ist - in würfelförmige Stücke, bis sich das aufgeschnittene Schneidgut 3 vollständig in der Portionierkammer 7 befindet.

In der Zwischenzeit kann der Bediener ein neues Ausgangs-Schneidgut 3' in den anderen Formhohlraum 101a', der sich der Auswerfposition befindet, nachlegen.

Nach Ende des beschriebenen Schneidvorganges wird der Querschlitten 106' mit den Formrohren 101, 101' so verlagert, dass das neue Schneidgut sich in Schneidposition befindet, und ebenso der Schneidrohr-Querschlitten 106" so in Querrichtung bewegt, dass sich die gefüllte Portionierkammer 7 - in diesem Fall nach rechts - in die Auswurfposition bewegt, und dort z. B. mittels eines Axialschiebers 109 später komplett aus dieser Portionierkammer 7 herausgeschoben wird, um sie für den erneuten Einsatz vorzubereiten.

Inzwischen jedoch befindet sich die andere Portionierkammer 7' bereits an der Schneidposition S, und der nächste Schneidvorgang läuft währenddessen bereits ab.

Da das Nachlegen eines neuen Ausgangsschneidgutes 3' und das Entnehmen des aufgeschnittenen Schneidgutes aus der Portionierkammer 7 - vor allem, wenn es ebenfalls automatisch oder teilautomatisch geschieht - weniger Zeit benötigt als das Aufschneiden eines ganzen Schneidgutes 3, steht dem Bediener ein Zeitfenster zur Verfügung, innerhalb dessen er diese Arbeiten ausführen kann, so dass ein Bediener mehrere solcher Maschinen gleichzeitig bedienen kann.

Wie Fig. 9 zeigt, verbilligt sich die Maschine auch dadurch, dass Presstempel 102 und/oder Gegenstempel 12 sowie die entsprechenden Antriebe 108, 13 nur einmal, nämlich auf Schnittposition S, vorhanden sind.

Eine weitere Besonderheit ist die Ausbildung des Gegenstempels 12:
Da neben dem Portioniermesser 4 in einem kurzen Schneidrohr 25 bzw. einer Schneidplatte 25 sich kreuzende Messer 23a, 23b ein Messergatter 23 bilden zum Würfelschneiden, welches allerdings komplett durch seitliches Herausfahren der Schneidplatte und Ersetzen durch ein Füll-Rohr deaktiviert werden kann, weist der Gegenstempel 12 in seiner freien Stirnfläche eingebrachte, sich kreuzende Schlitze auf, die je nach Richtung unterschiedliche Tiefe aufweisen, und zur Aufnahme der Messer 23a,b des Messergatters 23 dienen.

Dadurch kann unter Einsparung einer Vorpressplatte, wie sie in beispielsweise Fig. 3 erläutert wurde, der Gegenstempel 12 von Anfang an, auch bereits bei der Vorverpressung, in direktem Kontakt mit der Vorderfläche des Schneidgutes 3 stehen, indem er unter Aufnahme der Messer 23a,b in seinen passenden Schlitzen bis auf die Axialposition der Vorderkante der vordersten Messer 23 vorgefahren werden kann.

Die Formrohre 101, 101' sowie die Portionierrohre 5', 5" können als über den Umfang einstückig durchgehende Rohre ausgebildet sein oder wie bereits erläutert aus zwei Teilen, nämlich einer Rinne und einem von der offenen Seite der Rinne aus einfahrbaren Querstempel z. B. 104, wie anhand der Figuren 8 als Querschnitt an einer beliebigen Längsposition des Formrohre 101 dargestellt, da auch der Querstempel 104 mit seinem Antrieb vorzugsweise nur an der Schneidposition S beim Formrohr vorhanden ist, und analog ein derartiger Gegenstempel auch nur an der Schneidposition S einmal am Portioniermodul 1.

Fig. 8 zeigt des Weiteren einen anderen Formrohrhohlraum 101a als anhand der Figuren 2 erläutert:
Der Querschnitt des Formhohlraumes ist parallelogrammförmig, und der die eine Seite des Parallelogramms bildende Querstempel 104 ist in Richtung der beiden anderen Seiten des Parallelogramms zwischen dessen freie Schenkel hinein verschiebbar.

Diese Querschnittsform des Hohlraumes ermöglicht - bei Anordnung eines Messergatters - die Anordnung der Richtungen der Messer 23a bzw. 23b jeweils parallel zu den Außenflächen des Parallelogramm-Querschnittes, so dass zwar keine Würfel, sondern kleine Parallelogramme, geschnitten werden, die allerdings alle in etwa das gleiche Volumen aufweisen.

Diese Querschnittsform ermöglicht aber gleichzeitig die Anpassung eines z. B. Schweine-Lachses im Wege der Vorverpressung ohne zu große Deformationen, so dass in dieser Querschnittsform ohne Wechseln des Formrohres sowohl Scheibenschneiden als auch das Schneiden würfelförmiger Körper ermöglicht wird.

### BEZUGSZEICHENLISTE

- 1: Portioniermodul
- 2: Scheibe
- 3: Schneidgut
- 4: Portionier-Messer
- 4.1: Knochenmesser
- 4.2: Fleischmesser
- 5: Portionier-Platte
- 6: Portionier-Revolver
- 7: Portionier-Kammer
- 8: Luftöffnung
- 9: Eingabeeinheit
- 10: Vorschubrichtung
- 10': Vorschubweg
- 11: Querrichtung
- 12: Gegenstempel
- 13, 13': Gegenstempel-Antrieb
- 14: Portionier-Waage
- 15: Drucksensor
- 16: Druckraum
- 17: Kolbenstange
- 18 a, b, c: Ventil
- 19: Auswerf-Stift
- 20: Steuerung
- 21: Strömungskanal
- 22: Vorpressplatte
- 23 a, b: Messergatter
- 24: Messerbügel
- 25: Schneidrohr
- 25 a: Schneidrohr-Hohlraum
- 26: Reinigungsvorrichtung
- 27: Kraftmessevorrichtung
- 44 a, b: Rotationsachse
- 50, 50': Transportvorrichtung
- 100: Vorschubmodul
- 101: Formrohr
- 101 a: Formrohr-Hohlraum
- 102: Pressstempel
- 103: Formrohr-Rinne
- 103a: Öffnung
- 104, 104': Seitenstempel
- 105 a, b: Querposition
- 106: Vorschub-Revolver
- 106': Vorschub-Querschlitten
- 106": Schneidrohr-Querschlitten
- 107: Direkt-Waage
- 108: Pressstempel-Antrieb
- 109: Knochen-Rinne
- 109 a, b: Schenkel
- 110: Rotationsachse
- 111: Membran
- 112: Gleitstege/-Rolle
- 113: Axialschieber
- K: Knochen
- KL: Knochen lang
- KK: Knochen kurz
- D: Dicke
- A: Auswurf-Position
- S: Schneid-Position

## Patentansprüche

1. Verfahren zum Abschneiden von gewichtsgenauen Scheiben (2) oder Scheiben-Portionen von einem nur bedingt formhaltigen, jedoch formhaltige Bestandteile, insbesondere Knochen, enthaltendem Schneidgut (3), insbesondere Fisch oder Fleisch, wobei
- mittels eines in Vorschubrichtung (10) fest positionierten Portionier-Messers (4) eine Scheibe (2) unmittelbar hinter dem vorderen, offenen Ende des Formrohres (101) bzw. Schneidrohres vom Schneidgut (3) abgetrennt wird,
- die Scheibe (2) vom Schneidgut (3) abtransportiert wird,
**dadurch gekennzeichnet, dass**
bei oder unmittelbar vor dem Abschneiden der Scheibe (2) die physikalischen Verhältnisse, insbesondere der Druck, in oder nahe dem abzutrennendem Teil des Schneidgutes (3) überwacht und/oder geregelt werden.

2. Verfahren nach Anspruch 1,
**dadurch gekennzeichnet, dass**
vor dem Abtrennen einer Scheibe (2) das Schneidgut (3) zu einem Strang mit in Vorschubrichtung gleichbleibendem Querschnitt wenigstens des weichen Bestandteiles (Fleisch) des Schneidgutes (3) vorverpresst wird, insbesondere durch ein Verpressen sowohl in Querrichtung (11) zwischen einer Formrohr-Rinne (103) und einem Seitenstempel (104) als auch in Vorschubrichtung (10) zwischen einem Pressstempel (102) und einem Widerlager, insbesondere einer Vorpressplatte (22) oder einem Gegenstempel (12).

3. Verfahren nach einem der vorhergehenden Verfahrensansprüche,
**dadurch gekennzeichnet, dass**
die Außenkontur des Schneidgutes (3) auf der formbeständigen Seite, insbesondere der Knochenseite, im Querschnitt abgetastet wird und aus der Abtastung die Querschnittsfläche des vorverpressten Stranges aus Schneidgut (3) errechnet und in Relation zum Soll-Gewicht der Scheiben (2) deren Soll-Dicke ermittelt wird vor und insbesondere auch während der Portionierung des Schneidgutes.

4. Verfahren nach einem der vorhergehenden Verfahrensansprüche,
**dadurch gekennzeichnet, dass**
zum Abtrennen einer Scheibe das Schneidgut gegen ein in Vorschubrichtung entgegenstehendes Widerlager, insbesondere einen in Vorschubrichtung beweglichen Gegenstempel (12) während des Abtrennens gehalten wird.

5. Verfahren nach einem der vorhergehenden Verfahrensansprüche,
**dadurch gekennzeichnet, dass**
- beim Abtrennen einer Scheibe die formbeständigen Bestandteile, insbesondere der Knochen (K) einerseits und die weicheren Bestandteile, insbesondere der Muskel, andererseits zeitlich nacheinander, insbesondere zuerst das Fleisch und dann der Knochen, durchtrennt werden, und insbesondere
- das Trennwerkzeug im Schneidgut als axialer Platzhalter verbleibt während des Eindringens des Trennwerkzeuges für den Muskel, wenn als erster der Knochen durchtrennt wird.

6. Verfahren nach einem der vorhergehenden Verfahrensansprüche, wobei
- das Schneidgut (3) mit seinem vorderen stirnseitigen Ende in eine sacklochförmige Portionier-Kammer (7a) mit definierter Tiefe eingepresst wird, bis es diese vollständig ausfüllt, und insbesondere
- der Boden der Portionier-Kammer (7a) als in Vorschubrichtung (10) beweglicher Gegenstempel (12) ausgebildet ist und dessen Beaufschlagungskraft in Längsrichtung durch den Gegenstempel-Antrieb (13) gemessen wird und/oder dessen Presskraft gegen das Schneidgut (3) direkt gemessen wird.

7. Verfahren nach einem der vorhergehenden Verfahrensansprüche,
**dadurch gekennzeichnet, dass**
das Ist-Gewicht der Scheibe (2), insbesondere jeder Scheibe (2), automatisch ermittelt wird und abhängig von der festgestellten Abweichung zu ihrem Soll-Gewicht die physikalischen Parameter in der Portionier-Kammer (7) für die folgenden Scheiben (2) geändert werden, insbesondere der beim Schneiden in der Portionier-Kammer (7a) im Schneidgut (3) die axiale Tiefe der Portionier-Kammer (7a).

8. Verfahren nach einem der vorhergehenden Verfahrensansprüche,
**dadurch gekennzeichnet, dass**
der Druck in der Portionier-Kammer (7a), insbesondere in dem dort befindlichen Schneidgut (3), während des Schneidvorganges konstant gehalten wird, insbesondere auch gegenüber dem Druck unmittelbar vor Beginn des Schneidvorganges, insbesondere durch Vergrößerung des für das Schneidgut (3) zur Verfügung stehenden Volumens, insbesondere mittels definierten Rückziehens des Gegenstempels (12), entsprechend der Volumenverdrängung durch das eindringende Portionier-Messers (4) relativ zum Pressstempel (12), insbesondere jeweils um die halbe Dicke des Portionier-Messers (4).

9. Verfahren nach einem der vorhergehenden Verfahrensansprüche,
**dadurch gekennzeichnet, dass**
das Gewicht des Ausgangs-Schneidgutes (3) indirekt durch Volumenbestimmung oder direkt durch Wiegen, insbesondere automatisch, bestimmt und in Abhängigkeit davon das Sollgewicht der einzelnen Scheiben (2 a,b) vor dem Schneiden so im Rahmen des zulässigen Toleranzbereiches festgelegt wird, dass von dem Ausgangs-Schneidgut (3) ein möglichst geringer, insbesondere kein Rest am Anfang und/oder Ende verbleibt, der insbesondere in Form einer Anschnitt-Scheibe verbleibt.

10. Verfahren nach einem der vorhergehenden Verfahrensansprüche,
**dadurch gekennzeichnet, dass**
der Gegenstempel (12) bei Beginn des Einfahrens des Schneidgutes (3) in die Portionier-Kammer (7a) an der Öffnung der Portionier-Kammer (7a) steht und insbesondere am Schneidgut (3) anliegt und sich zusammen mit diesem in die Portionier-Kammer (7a) hineinbewegt.

11. Verfahren nach einem der vorhergehenden Verfahrensansprüche,
**dadurch gekennzeichnet, dass**
- mehrere Scheiben (2 a, b, c...) nacheinander abgeschnitten werden unter Verbleib der bereits abgeschnittenen Scheiben (2 a, b...) in der Portionier-Kammer (7a) unter stufenweisem Rückwärtsbewegen des Gegenstempels (12) und Auswurf und insbesondere der Abtransport der Scheiben-Portion, insbesondere des gesamten aufgeschnittenen Ausgangs-Schneidgutes (3), erst nach Erreichen der gewünschten Scheibenanzahl, und insbesondere
- die gewichtsgenaue Erzielung einer Soll-Portion bestehend aus mehreren Scheiben erreicht wird durch Herstellung und automatische Gewichtsbestimmung von mehreren, insbesondere zwei, Teil-Portionen, die insbesondere jeweils mehrere Scheiben (2 a, b...) umfassen, und Nachregelung des Sollgewichts für die letzte, insbesondere zweite, Teilportion in Abhängigkeit von der Differenz zwischen Ist- und Soll-Gewicht der bisherigen Teilportionen.

12. Verfahren nach einem der vorhergehenden Verfahrensansprüche,
**dadurch gekennzeichnet, dass**
der Gegenstempel (12) in Abhängigkeit von der Bewegung des Pressstempels (102), insbesondere synchron oder gegensynchron mit diesem, beim Einbringen des Schneidgutes (3) in die Portionier-Kammer (7a) verfahren wird.

13. Verfahren nach einem der vorhergehenden Verfahrensansprüche,
**dadurch gekennzeichnet, dass**
- bei einer Vorverpressung des Schneidgutes (3) vor dem Einbringen in die Portionier-Kammer (7a) zu einem Strang mit in Längsrichtung (10) gleich bleibendem Querschnitt wenigstens des nicht formbeständigen Anteiles mittels Pressstempel (102) und umgebendem Formrohr (101) die Vorverpressung gegen eine in den Vorschubweg (10') eingebrachte Vorpressplatte (22) erfolgt, und insbesondere
- das Anpassen des Soll-Querschnitts des vorverpressten Stranges an die Innenkontur des Rohres (3) erfolgt durch insbesondere abgestuftes Einfahren in Querrichtung des das Formrohr (101) bildende Formrohr-Rinne (103) und des Seitenstempels (104) ineinander und Auswechseln des passend hierzu verwendeten Presstempels (102 a, b...)

14. Vorrichtung zum Abschneiden von gewichtsgenauen Scheiben (2) oder Scheiben-Portionen von einem nur bedingt formhaltigen, jedoch formhaltige Bestandteile, insbesondere Knochen (K), enthaltendem Schneidgut (3), insbesondere Fleisch oder Fisch, mit
- einem Portioniermodul (1) zum Schneiden und Ablegen der Scheiben (2) bzw. Portionen, und
- einem Vorschubmodul (100) zum Vorformen und Zuführen des Schneidgutes (3) zum Portioniermodul (1), wobei das Vorschubmodul (100) aufweist:
- ein in Vorschubrichtung (10) sich erstreckendes Formrohr (101), dessen hinteres offenes Ende durch einen in Vorschubrichtung (10) im Formrohr (101) beweglichen Pressstempel (102) verschlossen ist zum Vorformen und Verschieben des Schneidgutes (3),
- das Formrohr (101) zweiteilig ausgebildet ist mit einer seitlich offenen Formrohr-Rinne (103) und quer in dessen Öffnung (103a) dicht einschiebbaren Seitenstempel (104),
- das Formrohr (101), insbesondere dessen Formrohr-Rinne (103) eine Innenkontur aufweist, die zur Aufnahme eines Schneidgutes (3) mit unterschiedlicher Querschnittsgröße, auch mit unterschiedlich großem Querschnitt des Knochens (K), geeignet ist und insbesondere einen länglichen Querschnitt mit stark gerundeten Ecken aufweist,
**dadurch gekennzeichnet, dass**
die Vorrichtung derart gestaltet ist, dass bei oder unmittelbar vor dem Abschneiden der Scheibe (2) die physikalischen Verhältnisse, insbesondere der Druck, in oder nahe dem abzutrennenden Teil des Schneidgutes überwachbar und/oder regelbar sind.

15. Vorrichtung nach Anspruch 14,
**dadurch gekennzeichnet, dass**
- die Bewegungsrichtung des Seitenstempels (104) schräg zur Längsachse und/oder Querachse des Formrohr-Hohlraumes (101a) verläuft und insbesondere der Formrohr-Hohlraum (101a) ein Parallelogramm mit wenigstens zwei, insbesondere vier abgerundeten Ecken darstellt, von denen wenigstens eine, insbesondere zwei benachbarte gerundete Innenecken im Seitenstempel (104) und wenigstens eine, insbesondere beide anderen gerundeten Innenecken in der Formrohr-Rinne (103) ausgebildet sind und sowohl die Formrohr-Rinne (103) als auch der Seitenstempel (104) jeweils zueinander parallele Innenflanken bzw. Außenflanken aufweisen, die in Richtung eines der Paare von Seitenlinien des Parallelogramms verlaufen und entlang dieser relativ zueinander und insbesondere mit diesen identisch sind, und insbesondere
- bei Vorhandensein des Messergatters (23a,b) die Verlaufsrichtung der Messer parallel zu den Richtungen der Seiten des Parallelogramms liegt.

16. Vorrichtung nach einem der vorhergehenden Vorrichtungsansprüche,
**dadurch gekennzeichnet, dass**
- das Portioniermodul (1) ein Portioniermesser umfasst, welches sowohl ein Knochenmesser (4.1) oder eine Knochensäge als auch ein Fleischmesser (4.2) aufweist, und insbesondere
- das Knochenmesser (4.1) bzw. die Knochensäge einerseits und das Fleischmesser (4.2) andererseits an der gleichen Längsposition arbeiten und insbesondere funktionsvereinigt sind, und insbesondere das funktionsvereinigte Portioniermesser (4) sichelförmig oder kreisscheibenförmig mit Zahnung nur über einen Teil der Außenkontur ausgebildet ist oder stabförmig bzw. bandförmig mit Verzahnung als Knochenmesser (4.1) nur in einem Teil der Schneide.

17. Vorrichtung nach einem der vorhergehenden Vorrichtungsansprüche,
**dadurch gekennzeichnet, dass**
- zum Zertrennen des kurzen Knochens (KK) und des langen Knochens (KL) separate Knochenmesser (4a1, 4a2), insbesondere in Form von rotierenden Messern oder Sägen, insbesondere mit in Verlaufsrichtung zunehmendem, gezahnten Außenradius, vorhanden sind, und insbesondere
- beim Einsatz von rotierenden, getrennten Knochenmessern (4a1, 4a2) für die beiden Schenkel (KL) und (KS) des Knochens diese um Rotationsachsen (44a,b) rotieren, welchen den Krümmungs-Mittlepunkt der jeweiligen Knochenschenkel (KL, KS), insbesondere der fleischseitigen, innenliegenden Kontur dieser Knochenschenkel, entsprechen.

18. Vorrichtung nach einem der vorhergehenden Vorrichtungsansprüche,
**dadurch gekennzeichnet, dass**
- der Seitenstempel (104) nur definierte Querpositionen (105a,b) relativ zur Formrohr-Rinne (103) anfahren kann und
- das Vorschubmodul (100) mehrere in Vorschubrichtung verfahrbare Pressstempel (102a,b) entsprechend den Querpositionen (105a,b) umfasst.

19. Vorrichtung nach einem der vorhergehenden Vorrichtungsansprüche,
**dadurch gekennzeichnet, dass**
- die rotierende Knochenmesser (4.1) bzw. (4a1, 4a2) bezüglich ihrer Rotationsaxe nur als Kreisbogensegment ausgebildet sind und in einer definierten Drehposition als Ruhelage angehalten werden können, und insbesondere
- das rotierende Knochenmesser (4.1) bzw. (4a1, 4a2) in beide Drehrichtungen drehend antreibbar sind.

20. Vorrichtung nach einem der vorhergehenden Vorrichtungsansprüche,
**dadurch gekennzeichnet, dass**
mit dem Knochenmesser (4.1) bzw. (4a1, 4a2) eine Kraftmessvorrichtung (28), insbesondere in Form einer Strommessvorrichtung für den antreibenden Elektromotor, vorhanden ist, der mit der Steuerung (20) der Maschine gekoppelt ist.

21. Vorrichtung nach einem der vorhergehenden Vorrichtungsansprüche,
**dadurch gekennzeichnet, dass**
- die Pressfläche des Pressstempels (102) mit Unterdruck-Auslässen ausgestattet ist, oder
- am Pressstempel (102) Haltevorrichtungen vorhanden sind zum formschlüssigen Angreifen bzw. Eingreifen, insbesondere mittels Klammern oder Stacheln, in das hintere Ende des Schneidgutes (3) gegen ungewolltes Abheben des Schneidgutes (3) vom Pressstempel (102) und der Presstempel (102) gegen ungewollte Vorwärtsbewegung in Vorschubrichtung sicherbar ist.

22. Vorrichtung nach einem der vorhergehenden Vorrichtungsansprüche,
**dadurch gekennzeichnet, dass**
der Seitenstempel (104) nur definierte Querpositionen (105a,b..) relativ zur Formrohr-Rinne (103) anfahren kann.

23. Vorrichtung nach einem der vorhergehenden Vorrichtungsansprüche,
**dadurch gekennzeichnet, dass**
das Vorschubmodul (100) zum Bestimmen des Gewichts des Schneidgutes (3) eine Indirekt-Wägevorrichtung umfasst, mit
- der nach dem Verpressen des Schneidgutes (3) eingenommenen Längsposition des Pressstempels (102a,b),
- einer Eingabeeinheit (9) zum Eingeben der Gattung des Schneidgutes (3) und
- einer Recheneinheit, insbesondere als Teil der Steuerung (20) der Vorrichtung, in der ggf. für verschiedene Gattungen die spezifischen Gewichte bei einem oder mehreren spezifischen Pressdrücken abgespeichert sind sowie
- aus den vorgenannten Faktoren über das Volumen des Schneidgutes (3) dessen Gesamtgewicht berechenbar ist
- ggf. Sensoren zur Feststellung von gewähltem Formrohr (101a,b...) bzw. Querposition des Seitenstempels (104) und des Pressstempels (102a,b...).

24. Vorrichtung nach einem der vorhergehenden Vorrichtungsansprüche,
**dadurch gekennzeichnet, dass**
der Boden der Portionier-Kammern (7a bzw. b) von einem in und entgegen der Vorschubrichtung (10) verlagerbaren Gegenstempel (12a,b) gebildet wird und insbesondere bei mehreren Portionier-Kammern (7a,b) in einer Portionier-Platte (5) die Gegenstempel (12a,b) der einzelnen Portionier-Kammern (7a,b) nur in der Aufnahmeposition, also entlang des Vorschubweges (10'), von einem Gegenstempel-Antrieb (13) beaufschlagbar sind.

25. Vorrichtung nach einem der vorhergehenden Vorrichtungsansprüche,
**dadurch gekennzeichnet, dass**
die Portionierkammer (7a) dem Formrohr-Hohlraum (101a) insbesondere hinsichtlich der axialen Länge entspricht und zur Aufnahme des gesamten Ausgangs-Schneidgutes (3) in einem Portionier-Rohr (5) ausgebildet ist und insbesondere hinsichtlich Formrohr (101), z. B. Formrohrrinne (103) und Seitenstempel (104) sowie Pressstempel (102), analog zum Vorschubmodul (100), insbesondere identisch mit diesem, aufgebaut ist.

26. Vorrichtung nach einem der vorhergehenden Vorrichtungsansprüche,
**dadurch gekennzeichnet, dass**
- die Vorrichtung zwei Paarungen aus einem Vorschubmodul (100) einschließlich des Formrohres (101) sowie eines Portioniermodules (1) mit einem Portionierrohr (5') aufweist, die abwechselnd von einer Schneidposition (S) zum Schneiden des Schneidgutes, auf der sich der Pressstempel und der Gegenstempelantrieb befinden, in eine Ausstoßposition (A) außerhalb der Schneidposition (S) verbringen, insbesondere quer verschieben, lassen, und insbesondere
- in der Ausstoßposition (A) ein Axialschieber (109) vorhanden ist, der aus dem Portionierrohr (5), insbesondere nach Entfernen des Seitenstempels aus dessen Portionier-Rinne, das aufgeschnittene Schneidgut (3) in axialer Richtung herausbewegt, und insbesondere
- für die wenigstens zwei Paare von Vorschubmodel (100) und Portioniermodul (1) nur ein gemeinsames Paar von Seitenstempeln (104, 104'), vorhanden ist, welches der Schneidposition (S) zugeordnet ist.

27. Vorrichtung nach einem der vorhergehenden Vorrichtungsansprüche,
**dadurch gekennzeichnet, dass**
der Gegenstempel (12a,b) sowohl um Bruchteile der Soll-Dicke (D) einer Scheibe (2), verlagerbar ist als auch ein Mehrfaches der Dicke (D) einer Scheibe (2).

28. Vorrichtung nach einem der vorhergehenden Vorrichtungsansprüche,
**dadurch gekennzeichnet, dass**
in der Transportvorrichtung (50) in der Auswerfposition eine Portionierwaage (14) angeordnet ist, die mit der Steuerung (19) für den Gegenstempel (12a,b) gekoppelt ist.

29. Vorrichtung nach einem der vorhergehenden Vorrichtungsansprüche,
**dadurch gekennzeichnet, dass**
in der Pressfläche des Gegenstempel (12a,b) wenigstens ein Drucksensor (15) angeordnet ist oder der Druck durch Kraftmessung am Gegenstempel-Antrieb (13), der mit der Steuerung (20) für den Gegenstempel (12a,b) in Verbindung steht zur Konstanthaltung des auf das Schneidgut (3) bzw. die Scheibe (2) wirkenden Druckes auch während des Eindringens des Portionier-Messers (4).

30. Vorrichtung nach einem der vorhergehenden Vorrichtungsansprüche,
**dadurch gekennzeichnet, dass**
der Gegenstempel (102) in der Auswerfposition der Portionier-Kammer (7a,b...) als Ausstoßer verwendbar ist und insbesondere zusammen mit dem hinter dem Gegenstempel (12) liegenden Teil der Portionier-Kammer (7a,b) einen Druckraum (16) bildet, der ggf. relativ druckdicht unter Beibehaltung eines Randspaltes zum Rand der Portionier-Kammer hin verschließbar oder wahlweise mit Pressluft und/oder Unterdruck beaufschlagbar ist.

31. Vorrichtung nach einem der vorhergehenden Vorrichtungsansprüche,
**dadurch gekennzeichnet, dass**
- der Druckraum (16) von einer von der Rückseite des Gegenstempel (12a,b) abragenden Kolbenstange (17) durchdrungen wird, die die Portionier-Platte (5) auf der Rückseite zur Verbindung mit dem Gegenstempel-Antrieb (13) durchdringt, und insbesondere
- die Steuerung (20) für den Portionier-Revolver (6) und/oder den Gegenstempel (12a,b) mit den Ventilen (18a,b) zum Öffnen bzw. Verschließen der Entlüftungsleitungen bzw. Druckluft bzw. Unterdruckleitungen in Verbindung steht.

32. Vorrichtung nach einem der vorhergehenden Vorrichtungsansprüche,
**dadurch gekennzeichnet, dass**
- der Gegenstempel (12a,b) mehrteilig ausgebildet ist mit einem Anschlagteil (19) und demgegenüber in Auswurfrichtung verschiebbar gelagerten Gegenstempel (12), und insbesondere
- die Stempelplatte (12') von Luftöffnungen (8a) durchdrungen wird, die in der zurückgezogenen Ruheposition des Anschlagteiles (19) relativ zur Pressplatte (12') geöffnet sind.

33. Vorrichtung nach einem der vorhergehenden Vorrichtungsansprüche,
**dadurch gekennzeichnet, dass**
die Vorrichtung mehrere Schneidplatten (25a,b) aufweist, deren Querschnitt der Hohlräume (25a) variieren entsprechend den vorhandenen Formen der Pressstempel (102a,b).

34. Vorrichtung nach einem der vorhergehenden Vorrichtungsansprüche,
**dadurch gekennzeichnet, dass**
der Formhohlraum (101), insbesondere durch den Pressstempel (102) und/oder die Vorpressplatte (22) hindurch, Unterdruckanschlüsse aufweist und insbesondere die Vorrichtung keine Portionier-Kammer (7 a...) aufweist.

35. Vorrichtung nach wenigstens dem Oberbegriff von einem der vorhergehenden Ansprüche,
**dadurch gekennzeichnet, dass**
- das zwischen dem Vorschubmodul (100) und dem Portioniermodul (1) eine quer in den Vorschubweg (10') einbringbare, den Form-Hohlraum (101a) verschließende, insbesondere dicht verschließende, Vorpressplatte (22) einschiebbar ist und insbesondere zwischen dem Portionier-Messer (4) und der Vorpressplatte (22) wenigstens ein quer verlaufendes Messergatter (23a,b), insbesondere unmittelbar hinter der Vorpressplatte (22), vorhanden ist, und insbesondere
- das wenigstens eine Messergatter (23a,b) und die Vorpressplatte (22) in einer Schneidplatte (25) geführt sind, deren Hohlraum (25a) beidseits offen und fluchtend dicht das vordere Ende des Form-Hohlraumes (101a) mit der im Vorschubweg (10') hin anschließenden Portionier-Kammer (7a,b) verbindet.

36. Vorrichtung nach einem der vorhergehenden Vorrichtungsansprüche,
**dadurch gekennzeichnet, dass**
unter Verzicht auf die Vorpressplatte (22) der Gegenstempel (12) von der freien Stirnfläche her gitterförmige Einkerbungen entsprechend dem Messergatter (23a,b) aufweist, um bis zur vordersten Schneidkante des Messergatters (23) zwischen die Messer vorgeschoben werden zu können.

## Claims

1. A method for cutting weight precise slices (2) or slice portions from a conditionally form stable cutting material (3) which, however, includes form stable components, in particular bones, in particular fish or meat, wherein
- a portioning blade (4) that is fixated in place in a feed direction (10) cuts off a slice (2) directly behind a forward open end of a form tube (101) or cutting tube from a cutting material,
- the slice (2) is transported away from the cutting material (3),
**characterized in that**
physical conditions, in particular pressure, are monitored and/or controlled in a piece of cutting material (3) that is cut off or that is to be cut off immediately before the slice (2) is cut off.

2. The method according to claim 1,
**characterized in that**
before cutting off the slice (2) from the cutting material (3) the cutting material (3) is pre compressed to form a strand with a constant cross section in feed direction at least of soft components (meat) of the cutting material (3), in particular by compressing in the transversal direction (11) between a form tube chute (103) and a side plunger (104) as well as in the feed direction (10) between a press plunger (102) and a reaction bearing, in particular a pre compression plate (22) or an opposite plunger (12).

3. The method according to one of the preceding method claims,
**characterized in that**
an outer contour of the cutting material (3) on a form stable side, in particular the bone side, is scanned with respect to its cross section and a cross sectional surface of the pre compressed strand of the cutting material (3) is computed from the scan and a nominal thickness of the slices (2) is determined as a function of a nominal weight of the slices (2) before and in particular also during portioning of the cutting material.

4. The method according to one of the preceding method claims,
**characterized in that**
the cutting material is supported against a reaction bearing providing resistance in feed direction, in particular an opposite plunger that is moveable in the feed direction, during cutting off the slice.

5. The method according to one of the preceding method claims,
**characterized in that**
- during cutting off a slice the form stable components, in particular the bone (K) on the one hand side, and the softer components, in particular the muscle on the other hand side, are cut apart sequentially, in particular the meat is cut apart first and the bone thereafter, and in particular
- the cutting tool remains in the cutting material as an axial spacer during a penetration of the cutting tool for the muscle when the bone is cut through first.

6. The method according to one of the preceding method claims, wherein
- the cutting material (3) is pressed into a dead hole portioning chamber (7a) with a defined depth with a forward face end of the cutting material until the cutting material completely fills the portioning chamber, and in particular
- the base of the portioning chamber (7a) is configured as an opposite plunger (12) that is moveable in the feed direction and wherein a loading force of the opposite plunger (12) in the longitudinal direction is measured by the opposite plunger drive (13) and/or a pressing force of the opposite plunger against the cutting material (3) is measured directly.

7. The method according to one of the preceding method claims,
**characterized in that**
an actual weight of the slice (2), in particular of every slice (2) is determined automatically and physical parameters in the portioning chamber (7) are changed for subsequent slices (2) as a function of a deviation of an actual weight of the slice (2) from its nominal weight, in particular an axial depth of the portioning chamber (7a) is changed during cutting the cutting material (3) in the portioning chamber (7a).

8. The method according to one of the preceding method claims,
**characterized in that**
a pressure in the portioning chamber (7a), in particular in the cutting material (3) arranged therein, is kept constant during the cutting process, in particular also relative to a pressure directly before a beginning of the cutting process, in particular by increasing a volume that is available for the cutting material (3) by a defined pull back of the opposite plunger (12) according to a volume displacement by a penetrating portioning blade (4) relative to the positioning plunger (12), in particular respectively by half a thickness of the portioning blade (4).

9. The method according to one of the preceding method claims,
**characterized in that**
a weight of the an incoming cutting material is determined indirectly by volume determination or directly by weighing, in particular automatically, and as a function of a nominal weight of the incoming cutting material (3) the nominal weight of the individual slices (2a, b) is determined before cutting within a permissible tolerance range so that a minimum residual remains from the incoming cutting material (3), in particular no residual remains at a beginning and/or an end, wherein the residual remains in particular in the form of an end slice.

10. The method according to one of the preceding method claims,
**characterized in that**
the opposite plunger (12) is positioned at an opening of the portioning chambers (7a) at a beginning of an insertion of the cutting material (3) into the portioning chamber (7a) and in particular the opposite plunger (12) contacts the cutting material (3) and moves into the portioning chamber (7a) with the cutting material (3).

11. The method according to one of the preceding method claims,
**characterized in that**
- plural slices (2a, b, c...) are cut off sequentially wherein slices (2a, b) that are already cut off remain in the portioning chamber (7a) while the opposite plunger (12) moves back in increments and a slice portion is ejected and in particular transported away, in particular the entire cut up incoming cutting material (3) is transported away only after reaching a desired number of slices, and in particular
- a weight precise nominal portion including plural slices is provided by producing and automatically weighing plural, in particular two partial portions which in particular respectively include plural slices (2a, b...) and controlling a nominal weight for a last, in particular a second partial portion as a function of a difference between an actual weight and a nominal weight of prior partial portions.

12. The method according to one of the preceding method claims,
**characterized in that**
the opposite plunger (12) is moved as a function of a movement of a press plunger (102), in particular synchronously thereto or asynchronously thereto during insertion of the cutting material (3) into the portioning chamber (7a).

13. The method according to one of the preceding method claims,
**characterized in that**
- a pre compression is performed against a pre compression plate (22) introduced into a feed path (10') during a pre compression of the cutting material (3) before introducing it into the portioning chamber (7a) wherein the cutting material (3) is pre compressed into a strand with a constant cross section in the longitudinal direction (10) wherein the strand includes at least the non form stable portion wherein the pre compression is performed by the press plunger (102) and the surrounding form tube (101), and in particular
- adapting the nominal cross section of the pre compressed strand (2) to the inner contour of the tube (3) is performed in particular by incremental insertion in transversal direction of the form tube chute (103) forming the form tube (101) and of the side plunger (104) into one another and replacing the press plunger (102a, b...) adapted thereto.

14. A device for cutting off weight precise slices (2) or slice portions from a conditionally form stable cutting material (3) which however includes form stable components, in particular bones (K), wherein the cutting material is in particular meat or fish, the device comprising
- a portioning module (1) for cutting and storing the slices (2) or portions, and
- a feed module (100) for preforming and feeding cutting material (3) to the portioning module (1), wherein the feed module (100) includes:
- a form tube (101) extending in a feed direction (10), wherein a rear open end of the form tube is closed by a press plunger (102) that is moveable in the feed direction (10) in the form tube (101) for pre forming and moving the cutting material (3) in a linear manner,
- wherein the form tube (101) is configured in two pieces with a laterally open form tube chute (103) and a side plunger (104) that is transversally insertable in a tight manner into an opening (103a) of the form tube chute (103),
- wherein the form tube (101), in particular its form tube chute (103) includes an inner contour which is provided with a different cross section size for receiving the cutting material (3), also with a different cross section size of the bone (K), and in particular has an elongated cross section with strongly rounded corners,
**characterized in that**
the device is configured so that during cutting off the slice (2) or immediately before cutting off the slice (2) the physical conditions, in particular the pressure in the portion of the cutting material to be cut off or proximal to the portion of the cutting material to be cut off is monitorable and/or controllable.

15. The device according to claim 14,
**characterized in that**
- a movement direction of the side plunger (104) extends at a slant angle relative to a longitudinal axis and/or a transversal axis of the form tube cavity (101 a), and in particular the form tube (101 a) cavity is a parallelogram with at least two, in particular four rounded corners, wherein at least one of the rounded corners, in particular two adjacent rounded inner corners are configured in the side plunger (104) wherein at least one, in particular both adjacent rounded inner corners are configured in the side plunger (104), and at least one, in particular both other rounded inner corners are configured in the form tube chute (103), and the form tube chute (103) as well as the side plunger (104) include inner flanks or outer flanks that are respectively parallel to each other, wherein the inner flanks or the outer flanks extend in a direction of one of the pairs of side lines of the parallelogram and are identical with each other along the direction and are in particular identical with the side lines, and in particular
- when there is a blade grid (23a, b) an extension direction of the blades is parallel to the directions of the sides of the parallelogram.

16. The device according to one of the preceding device claims,
**characterized in that**
- the portioning module (1) includes a portioning blade which includes a bone blade (4.1) or a bone saw as well as a meat blade (4.2), and in particular
- the bone blade (4.1) or the bone saw on one side and the meat blade (4.2) on the other side operate at an identical longitudinal position and are in particular functionally combined, and in particular the functionally combined portioning blade (4) is configured sickle shaped or disc shaped with a teething only over a portion of the outer contour, or rod shaped or band shaped with a teething configured as a bone blade (4.1) only in a portion of the cutting edge.

17. The device according to one of the preceding device claims,
**characterized in that**
- separate bone blades (4a1, 4a2) are provided for cutting a short bone (KK) and a long bone (KL) configured as rotating blades or saws, in particular with an outer radius increasing over its extension and including teeth, and in particular
- when using rotating separate bone blades (4a1, 4a2) for both arms (KL and KS) of the bone, the bone blades rotate about rotation axes (44a, b) which correspond to a curvature center of the respective bone arms (KL, KS) in particular of the meat side inner contour of the bone arms.

18. The device according to one of the preceding device claims,
**characterized in that**
- the side plunger (104) can only approach defined transversal positions (105a, b) relative to the form tube chute (103) and
- the feed module (100) includes plural press plungers (102a, b) according to the transversal positions (105a) which the press plungers are moveable in the feed direction.

19. The device according to one of the preceding device claims,
**characterized in that**
- the rotating bone blades (4.1) or (4a1, 4a2) are only configured as circular arc segments with respect to their rotation axis and can be stopped at a defined rotational position to enter an idling position, and in particular
- the rotating bone blade (4.1) or (4a1, 4a2) is drivable in both rotation directions.

20. The device according to one of the preceding device claims,
**characterized in that**
a force measuring device (28) is coupled with the bone blade (4.1) or (4a1, 4a2), wherein the force measuring device is provided in particular as a current measuring device for the driving electric motor, wherein the driving electric motor is coupled with a control (20) of the machine.

21. The device according to one of the preceding device claims,
**characterized in that**
- the press surface of the press plunger (102) is configured with vacuum outlets, or
- support devices are provided at the press plunger (102) for form locking engagement, in particular by clamps or spikes into a rear end of the cutting material (3) against an unintentional lift off of the cutting material (3) from the press plunger (102) and the press plunger (102) is securable against an unintentional forward movement in the feed direction.

22. The device according to one of the preceding device claims,
**characterized in that**
the side plunger (104) can only approach defined transversal positions (105a, b) relative to the form tube chute (103).

23. The device according to one of the preceding device claims,
**characterized in that**
the feed module (100) includes an indirect weighing device for determining a weight of the cutting material (3), including
- a longitudinal position of the press plunger (102a, b) reached after compressing the cutting material (3),
- an entry unit (9) for entering a type of the cutting material (3), and
- a computing unit, in particular configured as a portion of the control (20) of the device in which specific weights for one or plural specific compression pressure are stored for different types of cutting materials,
- and a total weight of the cutting material (3) is computable from the preceding factors over the volume of the cutting material (3),
- optionally sensors for determining a selected form tube position (101 a, b...) or a transversal position of the side plunger (104) and of the press plunger (102a, b...).

24. The device according to one of the preceding device claims,
**characterized in that**
a base of the portioning chambers (7a or 7b) is formed by an opposite plunger (12a, b) that is displaceable in and against the feed direction (10) and in particular for plural portioning chambers (7a, b) in a portioning plate (5) the opposite plungers (12a, b) of the individual portioning chambers (7a, b) are only loadable in the receiving position, thus along the feed path (10') by an opposite plunger drive (13).

25. The device according to one of the preceding device claims,
**characterized in that**
the portioning chamber (7a) corresponds to the form tube cavity (101 a) in particular with respect to its axial length and the portioning chamber is configured to receive the entire incoming cutting material (3) in a portioning tube (5) and in particular the portioning chamber is configured analog to the feed module (100) in particular identical thereto with respect to the form tube (101) e.g. the form tube chute (103) and the side plunger (104) and the press plunger (102).

26. The device according to one of the preceding device claims,
**characterized in that**
- the device includes two pairings including a feed module (100) including the form tube (101) and a portioning module (1) with a portioning tube (5') which are moveable, in particular transversally moveable in an alternating manner from a cutting position (S) for cutting the cutting material in which cutting position the press plunger and the opposite plunger drive are arranged, into an ejection position (A) outside of the cutting position (S), and in particular
- in the ejection position (A) an axial slide (109) is provided which moves the cut up cutting material (3) in axial direction out of the portioning tube (5), in particular after removing the side plunger from its portioning chute in an axial direction, and in particular
- for at least two pairs of feed module (100) and portioning module (1) only one common pair of side plungers (104, 104') is provided, wherein the common pair of side plungers is associated with the cutting position (S).

27. The device according to one of the preceding device claims,
**characterized in that**
the opposite plunger (12a, b) is moveable by portions of the nominal thickness (D) of the slice (2) and also by a multiple of a thickness (D) of the slice (2).

28. The device according to one of the preceding device claims,
**characterized in that**
in the transport device (50) a portioning scale (14) is arranged in the ejection position, wherein the portioning scale (14) is coupled with a control (19) for the opposite plunger (12a, b).

29. The device according to one of the preceding device claims,
**characterized in that**
in the press surface of the opposite plunger (12a, b) at least one pressure sensor (15) is arranged or the pressure is measured by a force measurement at the opposite plunger drive (13) which is connected with the control (20) for the opposite plunger (12a, b) for keeping the pressure impacting the cutting material (3) or the slice (2) constant also during a penetration of the portioning blade (4).

30. The device according to one of the preceding device claims,
**characterized in that**
the opposite plunger (102) is useable in an ejection position of the portioning chamber (7a, b) as an ejector and in particular forms a pressure cavity (16) together with a portion of the portioning chamber (7a, b) arranged behind the opposite plunger (12), wherein the pressure cavity (16) is closable pressure tight towards an edge of the portioning chamber maintaining an edge gap or optionally loadable with compressed air and/or vacuum.

31. The device according to one of the preceding device claims,
**characterized in that**
- the pressure cavity (16) is penetrated by a piston rod (17) extending from a back side of the opposite plunger (12a,b) wherein the piston rod penetrates the portioning plate (5) on the back side for connecting with the opposite plunger drive (13), and in particular
- the control (20) for the portioning revolver (6) and/or the opposite plunger (12a, b) is connected with the valves (18a, b) for opening or closing the venting conduits or the compressed air or vacuum conduits.

32. The device according to one of the preceding device claims,
**characterized in that**
- the opposite plunger (12a, b) is configured in plural components with a stop element (19) and an opposite plunger (12) that is moveably supported in ejection direction, and in particular
- the plunger plate (12') is penetrated by air openings (8a) which are opened relative to the press plate (12') in the pulled back idle position of the stop element (19).

33. The device according to one of the preceding device claims,
**characterized in that**
the device includes plural cutting plates (25a, b) whose cavity (25a) cross sections vary according to the provided shapes of the press plungers (102a, b).

34. The device according to one of the preceding device claims,
**characterized in that**
the form tube cavity (101) includes vacuum connections, in particular through the press plunger (102) and/or the pre pressed plate (22), and in particular the device does not include a portioning chamber (7a...).

35. The device according to at least the preamble of one of the preceding device claims,
**characterized in that**
- a pre pressing plate is insertable between the feed module (100) and the portioning module (101) wherein the pre pressing plate is introducible transversal to the feed path (10') and closes the form cavity (101 a), in particular closes it tight, and in particular between the portioning blade (4) and the pre pressing plate (22) at least one transversally extending blade grid (23a, b) is provided in particular directly behind the pre pressing plate (22), and in particular
- the at least one blade grid (23a, b) and the pre pressing plate (22) are supported in a cutting plate (25), whose cavity (25a) is open on both sides and connects a front end of the form cavity (101 a) with the portioning chamber (7a, b) adjoining in the feed path (10').

36. The device according to one of the preceding device claims,
**characterized in that**
omitting the pre pressing plate (22) the opposite plunger (12) includes grid shaped notches from the free face wherein the notches correspond to the blade grid (23a, b) so that the opposite plunger can be pushed forward to the foremost cutting edge of the blade grid (23) between the blades.

## Revendications

1. Procédé pour découper des tranches (2) de poids précis ou des portions de tranches de poids précis dans une marchandise à découper (3), notamment du poisson ou de la viande, gardant une forme seulement dans certaines conditions mais contenant des parties gardant une forme, notamment des os,
- une tranche (2) étant coupée et séparée de la marchandise à découper (3) juste derrière l'extrémité avant ouverte du tube de mise en forme (101) ou du tube de coupe au moyen d'un couteau de découpage en portions (4) positionné à un endroit fixe dans le sens d'avance (10),
- la tranche (2) étant éloignée de la marchandise à découper (3),
**caractérisé en ce que**,
lors de la coupe de la tranche (2) ou juste avant, on contrôle et/ou règle les conditions physiques, notamment la pression, dans ou à proximité de la partie à séparer de la marchandise à découper (3).

2. Procédé selon la revendication 1,
**caractérisé en ce que**,
avant la coupe d'une tranche (2), on pré-comprime la marchandise à découper (3) en une barre ayant une section transversale qui reste identique dans le sens d'avance au moins au niveau de la partie souple (viande) de la marchandise à découper (3), notamment grâce à une compression aussi bien dans la direction transversale (11) entre une goulotte de tube de mise en forme (103) et un piston latéral (104) que dans la direction d'avance (10) entre un piston de compression (102) et une butée, notamment une plaque de pré-compression (22) ou un contre-piston (12).

3. Procédé selon l'une des revendications précédentes,
**caractérisé en ce que**
l'on analyse le contour extérieur de la marchandise à découper (3) en coupe transversale du côté gardant une forme, notamment du côté de l'os, on calcule à partir de l'analyse la surface de section transversale de la barre pré-comprimée de marchandise à découper (3) et on détermine, en relation avec le poids de consigne des tranches (2), leur épaisseur de consigne avant et notamment aussi pendant le découpage en portions de la marchandise à découper.

4. Procédé selon l'une des revendications précédentes,
**caractérisé en ce que**,
pour la coupe d'une tranche, on maintient la marchandise à découper pendant la coupe contre une butée placée à l'encontre du sens d'avance, notamment un contre-piston (12) mobile dans le sens d'avance.

5. Procédé selon l'une des revendications précédentes,
**caractérisé en ce que**
- lors de la coupe d'une tranche, on coupe successivement les parties gardant une forme, notamment l'os (K), d'une part et les parties plus souples, notamment le muscle, d'autre part, en particulier d'abord la viande et ensuite l'os, et notamment
- l'outil de coupe reste dans la marchandise à découper comme garde-place axial pendant la pénétration de l'outil de coupe pour le muscle lorsque l'os est séparé en premier.

6. Procédé selon l'une des revendications précédentes,
**caractérisé en ce que**
- on comprime la marchandise à découper (3) avec son extrémité frontale avant dans une chambre de découpage en portions (7a) en forme de trou borgne ayant une profondeur définie jusqu'à ce qu'elle remplisse complètement ladite chambre, et notamment
- le fond de la chambre de découpage en portions (7a) étant conçu comme un contre-piston (12) mobile dans le sens d'avance (10), on mesure la force d'application dudit contre-piston dans le sens de la longueur à l'aide de l'entraînement de contre-piston (13) et on mesure sa force de pression contre la marchandise à découper (3) de manière directe.

7. Procédé selon l'une des revendications précédentes,
**caractérisé en ce que**
l'on détermine le poids réel de la tranche (2), notamment de chaque tranche (2), automatiquement et on modifie en fonction de l'écart constaté par rapport au poids de consigne les paramètres physiques dans la chambre de découpage en portions (7) pour les tranches (2) suivantes, notamment la profondeur axiale de la chambre de découpage en portions (7a) lors de la découpe dans la chambre de découpage en portions (7a) dans la marchandise à découper (3).

8. Procédé selon l'une des revendications précédentes,
**caractérisé en ce que**
l'on maintient constante pendant l'opération de découpe la pression dans la chambre de découpage en portions (7a), notamment dans la marchandise à découper (3) qui s'y trouve, notamment aussi par rapport à la pression juste avant le début de l'opération de coupe, notamment par agrandissement du volume disponible pour la marchandise à découper (3), notamment au moyen d'un retrait défini du contre-piston (12), correspondant au déplacement de volume à cause de l'introduction du couteau de découpage en portions (4) par rapport au piston de compression (12), notamment à chaque fois de la moitié de l'épaisseur du couteau de découpage en portions (4).

9. Procédé selon l'une des revendications précédentes,
**caractérisé en ce que**
l'on détermine le poids de la marchandise à découper (3) obtenue en sortie indirectement en déterminant le volume ou directement en pesant, notamment automatiquement, et on fixe en fonction de ce résultat le poids de consigne des différentes tranches (2 a, b) avant la découpe de telle sorte, dans les limites d'une plage de tolérance autorisée, qu'il reste de la marchandise à découper (3) obtenue en sortie un minimum de déchets, notamment aucun déchet, au début et/ou à la fin, notamment sous la forme d'une tranche d'entame.

10. Procédé selon l'une des revendications précédentes,
**caractérisé en ce que**,
au début de l'introduction de la marchandise à découper (3) dans la chambre de découpage en portions (7a), le contre-piston (12) se trouve au niveau de l'ouverture de la chambre de découpage en portions (7a), s'appuie notamment contre la marchandise à découper (3) et se déplace vers l'intérieur de la chambre de découpage en portions (7a) conjointement avec ladite marchandise à découper.

11. Procédé selon l'une des revendications précédentes, **caractérisé en ce que**
- on coupe successivement plusieurs tranches (2 a, b, c, ...) en laissant les tranches déjà coupées (2 a, b, ...) dans la chambre de découpage en portions (7a) tout en reculant par degrés le contre-piston (12) et on repousse et notamment évacue les portions découpées, notamment l'ensemble de la marchandise à découper (3) coupée obtenue en sortie seulement après avoir atteint le nombre de tranches souhaité, et notamment
- on obtient une portion de consigne de poids précis constituée de plusieurs tranches en fabriquant et pesant automatiquement plusieurs, notamment deux, sous-portions, qui comprennent notamment chacune plusieurs tranches (2 a, b, ...), et en réglant a posteriori le poids de consigne pour la dernière, notamment deuxième, sous-portion en fonction de la différence entre poids réel et poids de consigne des sous-portions fabriquées jusqu'alors.

12. Procédé selon l'une des revendications précédentes, **caractérisé en ce que** l'on déplace le contre-piston (12) en fonction du mouvement du piston de compression (102), notamment de manière synchrone avec celui-ci ou de manière opposée à cette manière synchrone, lors de l'introduction de la marchandise à découper (3) dans la chambre de découpage en portions (7a).

13. Procédé selon l'une des revendications précédentes,
**caractérisé en ce que**
- lorsqu'on pré-comprime la marchandise à découper (3) avant l'introduction dans la chambre de découpage en portions (7a) en une barre ayant une section transversale qui reste identique dans le sens de la longueur (10) au moins au niveau de la partie ne gardant pas une forme au moyen du piston de compression (102) et du tube de mise en forme (101) enveloppant, on effectue la pré-compression contre une plaque de pré-compression (22) placée dans le trajet d'avance (10'), et notamment
- on effectue l'adaptation de la section transversale de consigne de la barre pré-comprimée au contour intérieur du tube (3) en avançant notamment par degrés dans la direction transversale la goulotte de tube de mise en forme (103) formant le tube de mise en forme (101) et le piston latéral (104) l'un dans l'autre et en remplaçant le piston de compression (102 a, b, ...) utilisé à cet effet de manière appropriée.

14. Dispositif pour découper des tranches (2) de poids précis ou des portions de tranches de poids précis dans une marchandise à découper (3), notamment du poisson ou de la viande, gardant une forme seulement dans certaines conditions mais contenant des parties gardant une forme, notamment des os (K), avec
- un module de découpage en portions (1) pour découper et déposer les tranches (2) ou portions, et
- un module d'avance (100) pour préformer et amener la marchandise à découper (3) au module de découpage en portions (1), le module d'avance (100) comportant :
- un tube de mise en forme (101) qui s'étend dans le sens d'avance (10) et dont l'extrémité arrière ouverte est fermée par un piston de compression (102) mobile dans le sens d'avance (10) dans le tube de mise en forme (101) afin de préformer et déplacer la marchandise à découper (3),
- le tube de mise en forme (101) étant conçu en deux parties, avec une goulotte de tube de mise en forme (103) ouverte latéralement et avec un piston latéral (104) pouvant être poussé de façon étanche et transversalement dans l'ouverture (103a) de ladite goulotte,
- le tube de mise en forme (101), notamment sa goulotte de tube de mise en forme (103), comportant un contour intérieur qui permet de loger une marchandise à découper (3) ayant des dimensions de section transversale différentes, également avec des dimensions de section transversale d'os (K) différentes et qui comporte notamment une section transversale allongée avec des coins très arrondis,
**caractérisé en ce que** le dispositif est conçu de telle sorte que, lors de la découpe de la tranche (2) ou juste avant, les conditions physiques, notamment la pression, dans ou à proximité de la partie à séparer de la marchandise à découper peuvent être contrôlées et/ou réglées.

15. Dispositif selon la revendication 14,
**caractérisé en ce que**
- le sens de déplacement du piston latéral (104) s'étend obliquement par rapport à l'axe longitudinal et/ou à l'axe transversal de l'espace creux de tube de mise en forme (101 a) et l'espace creux de tube de mise en forme (101 a) représente notamment un parallélogramme avec au moins deux et notamment quatre coins arrondis dont au moins un et notamment deux coins intérieurs arrondis voisins sont conçus dans le piston latéral (104) et au moins un et notamment deux autres coins intérieurs arrondis sont conçus dans la goulotte de tube de mise en forme (103) et aussi bien la goulotte de tube de mise en forme (103) que le piston latéral (104) comportent chacun des flancs intérieurs ou extérieurs parallèles qui s'étendent en direction d'une des paires de lignes de côtés du parallélogramme et le long de celles-ci et notamment sont identiques à celles-ci, et notamment
- en présence de la grille de couteau (23a, b), la direction de déplacement des couteaux est parallèle aux directions des côtés du parallélogramme.

16. Dispositif selon l'une des revendications précédentes,
**caractérisé en ce que**
- le dispositif de découpage en portions (1) comprend un couteau de découpage en portions qui comporte aussi bien un couteau à os (4.1) ou une scie à os qu'un couteau à viande (4.2), et notamment
- le couteau ou scie à os (4.1) d'une part et le couteau à viande (4.2) d'autre part travaille à la même position en longueur et sont notamment fonctionnellement réunis, le couteau de découpage en portions (4) avec des fonctions réunies étant conçu notamment en forme de faucille ou de disque avec une denture seulement sur une partie du contour extérieur ou en forme de barre ou de bande avec une denture en tant que couteau à os (4.1) seulement dans une partie du tranchant.

17. Dispositif selon l'une des revendications précédentes,
**caractérisé en ce que**
- pour séparer l'os court (KK) et l'os long (KL), des couteaux à os distincts (4a1, 4a2), notamment sous la forme de couteaux ou scies en rotation, sont prévus, notamment avec un rayon extérieur denté et croissant dans le sens d'avance, et notamment
- lors de l'utilisation de couteaux à os (4a1, 4a2) distincts et en rotation pour les deux parties (KL) et (KS) de l'os, ceux-ci tournent autour d'axes de rotation (44a, b) auxquels correspond le centre de courbure de la partie d'os respective (KL, KS), notamment du contour intérieur, côté viande, de cette partie d'os.

18. Dispositif selon l'une des revendications précédentes,
**caractérisé en ce que**
- le piston latéral (104) ne peut prendre que des positions transversales définies (105a, b) par rapport à la goulotte de tube de mise en forme (103), et
- le module d'avance (100) comprend plusieurs pistons de compression (102a, b) qui sont déplaçables dans le sens d'avance et qui correspondent aux positions transversales (105a, b).

19. Dispositif selon l'une des revendications précédentes,
**caractérisé en ce que**
- les couteaux à os (4.1) ou (4a1, 4a2) en rotation sont conçus seulement en segment d'arc de cercle par rapport à leur axe de rotation et peuvent être arrêtés dans une position de rotation définie comme position de repos, et notamment
- les couteaux à os (4.1) ou (4a1, 4a2) peuvent être entraînés en rotation dans les deux sens de rotation.

20. Dispositif selon l'une des revendications précédentes,
**caractérisé en ce que**, avec le couteau à os (4.1) ou (4a1, 4a2), il est prévu un dispositif de mesure de force (28), notamment sous la forme d'un dispositif de mesure de courant pour le moteur électrique qui sert à l'entraînement et qui est couplé à la commande (20) de la machine.

21. Dispositif selon l'une des revendications précédentes,
**caractérisé en ce que**
- la surface de compression du piston de compression (102) est équipé de sorties de dépression, ou
- des dispositifs de maintien sont prévus sur le piston de compression (102) pour attraper ou saisir, par concordance de forme, notamment au moyen de crochets ou de pointes, la partie arrière de la marchandise à découper (3) pour éviter tout soulèvement involontaire de la marchandise à découper (3) hors du piston de compression (102) et pour pouvoir assurer le piston de compression (102) contre tout déplacement involontaire vers l'avant dans le sens d'avance.

22. Dispositif selon l'une des revendications précédentes,
**caractérisé en ce que**
le piston latéral (104) ne peut prendre que des positions transversales définies (105a, b, ...) par rapport à la goulotte de tube de mise en forme (103).

23. Dispositif selon l'une des revendications précédentes,
**caractérisé en ce que**
le module d'avance (100) comprend un dispositif de pesage indirect pour déterminer le poids de la marchandise à découper (3), avec
- la position longitudinale prise par le piston de compression (102a, b) après la compression de la marchandise à découper (3),
- une unité d'entrée (9) pour entrer le type de marchandise à découper (3),
- une unité de calcul, faisant notamment partie de la commande (20) du dispositif, dans laquelle les poids spécifiques sont enregistrés en fonction d'une ou plusieurs pressions spécifiques le cas échéant pour différents types de marchandise à découper,
- le poids total de la marchandise à découper (3) pouvant être calculé à partir des facteurs cités concernant le volume de ladite marchandise à découper,
- éventuellement des capteurs pour déterminer le tube de mise en forme (101 a, b, ...) choisi et la position transversale du piston latéral (104) et du piston de compression (102a, b, ...).

24. Dispositif selon l'une des revendications précédentes,
**caractérisé en ce que**
le fond des chambres de découpage en portions (7a ou b) est formé par un contre-piston (12a, b) déplaçable dans le sens d'avance (10) et dans le sens contraire et **en ce que**, notamment en présence de plusieurs chambres de découpage en portions (7a, b), dans une plaque de découpage en portions (5), le contre-piston (12a, b) des différentes chambres de découpage en portions (7a, b) ne peut être soumis à l'action d'un entraînement de contre-piston (13) que dans la position de logement, donc le long du trajet d'avance (10').

25. Dispositif selon l'une des revendications précédentes, **caractérisé en ce que** la chambre de découpage en portions (7a) correspond à l'espace creux de tube de mise en forme (101 a), notamment pour ce qui est de la longueur axiale, **en ce qu'**elle est conçue pour le logement de la totalité de la marchandise à découper (3) obtenue en sortie dans un tube de découpage en portions (5) et **en ce qu'**elle est notamment construite, pour ce qui est du tube de mise en forme (101), par exemple de la goulotte de tube en mise forme (103) et du piston latéral (104) ainsi que du piston de compression (102), de manière analogue au module d'avance (100), notamment de manière identique à celui-ci.

26. Dispositif selon l'une des revendications précédentes,
**caractérisé en ce que**
- le dispositif comporte deux paires composées d'un module d'avance (100) comprenant le tube de mise en forme (101) ainsi que d'un module de découpage en portions (1) avec un tube de découpage en portions (5'), lesquelles paires peuvent être amenées, notamment poussées transversalement, alternativement d'une position de découpe (S) pour découper la marchandise à découper sur laquelle se trouvent le piston de compression et l'entraînement de contre-piston à une position d'éjection (A) en dehors de la position de découpe (S), et notamment
- il est prévu dans la position d'éjection (A) un poussoir axial (109) qui déplace en direction axiale la marchandise découpée (3) hors du tube de découpage en portions (5), notamment après l'éloignement du piston latéral hors de sa goulotte de découpage en portions, et notamment
- pour les au moins deux paires composées d'un module d'avance (100) et d'un module de découpage en portions (1), il est prévu une seule paire commune de pistons latéraux (104, 104') qui est associée à la position de découpe (S).

27. Dispositif selon l'une des revendications précédentes,
**caractérisé en ce que** le contre-piston (12a, b) est déplaçable aussi bien sur une distance égale à des fractions de l'épaisseur de consigne (D) d'une tranche (2) que sur une distance égale à un multiple de l'épaisseur (D) d'une tranche (2).

28. Dispositif selon l'une des revendications précédentes,
**caractérisé en ce qu'**une balance de découpage en portions (14) qui est couplée à la commande (19) pour le contre-piston (12a, b) est agencée dans le dispositif de transport (50) dans la position d'éjection.

29. Dispositif selon l'une des revendications précédentes,
**caractérisé en ce qu'**au moins un capteur de pression (15) est agencé dans la surface de pression du contre-piston (12a, b) ou la pression est déterminée par une mesure de force au niveau de l'entraînement de contre-piston (13), qui est en liaison avec la commande (20) pour le contre-piston (12a, b), et ce afin de maintenir constante la pression agissant sur la marchandise à découper (3) ou sur la tranche (2), même pendant la pénétration du couteau de découpage en portions (4).

30. Dispositif selon l'une des revendications précédentes,
**caractérisé en ce que** le contre-piston (102) est utilisable comme poussoir dans la position d'éjection de la chambre de découpage en portions (7a, b, ...) et forme notamment, conjointement avec la partie de chambre de découpage en portions (7a, b) qui se situe derrière le contre-piston (12), un espace de pression (16) qui peut être fermé le cas échéant de manière relativement étanche à la pression en conservant une fente marginale vers le bord de la chambre de découpage en portions ou qui peut être soumis sélectivement à de l'air comprimé et/ou à une dépression.

31. Dispositif selon l'une des revendications précédentes,
**caractérisé en ce que**
- l'espace de pression (16) est traversé par une tige de piston (17) qui sort de l'arrière du contre-piston (12a, b) et qui traverse la plaque de découpage en portions (5) à l'arrière en vue d'une liaison avec l'entraînement de contre-piston (13), et notamment
- la commande (20) pour le plateau-revolver de découpage en portions (6) et/ou pour le contre-piston (12a, b) est en liaison avec les soupapes (18a, b) destinées à ouvrir ou fermer les conduits d'aération ou les conduits d'air comprimé ou de dépression.

32. Dispositif selon l'une des revendications précédentes,
**caractérisé en ce que**
- le contre-piston (12a, b) est conçu en plusieurs parties avec une partie de butée (19) et avec un contre-piston (12) logé mobile par rapport à celle-ci dans la direction d'éjection, et notamment
- la plaque de piston (12') est traversée par des orifices à air (8a) qui sont ouverts lorsque la partie de butée (19) est dans la position de repos en retrait par rapport à la plaque de pression (12').

33. Dispositif selon l'une des revendications précédentes,
**caractérisé en ce que** le dispositif comprend plusieurs plaques de découpe (25a, b) dont la section transversale des espaces creux (25a) varie selon les formes présentes du piston de compression (102a, b).

34. Dispositif selon l'une des revendications précédentes,
**caractérisé en ce que** l'espace creux de mise en forme (101) comporte des raccords de dépression, notamment à travers le piston de compression (102) et/ou la plaque de pré-compression (22), et notamment le dispositif ne comporte pas de chambre de découpage en portions (7a, ...).

35. Dispositif selon au moins le préambule de l'une des revendications précédentes,
**caractérisé en ce que**
- une plaque de pré-compression (22) pouvant être amenée dans le trajet d'avance (10'), fermant l'espace creux de mise en forme (101 a), et le fermant notamment de façon étanche, peut être poussée entre le module d'avance (100) et le module de découpage en portions (1) et notamment une grille de couteau (23a, b) s'étendant transversalement est présente entre le couteau de découpage en portions (4) et la plaque de pré-compression (22), notamment directement derrière la plaque de pré-compression (22), et notamment
- au moins une grille de couteau (23a, b) et la plaque de pré-compression (22) sont guidées dans une plaque de découpe (25) dont l'espace creux (25a) relie de manière ouverte des deux côtés et de manière étanche et alignée l'extrémité avant de l'espace creux de mise en forme (101 a) à la chambre de découpage en portions (7a, b) faisant suite dans le trajet d'avance (10').

36. Dispositif selon l'une des revendications précédentes,
**caractérisé en ce que**,
en l'absence de plaque de pré-compression (22), le contre-piston (12) comporte des entailles en forme de grilles partant de la surface frontale libre et correspondant à la grille de couteau (23a, b) pour pouvoir être poussé entre les couteaux jusqu'à l'arête de coupe la plus en avant de la grille de couteau (23).
